# EUROPÄISCHE PATENTSCHRIFT

(11) **EP 0 927 412 B1**
(45) Veröffentlichungstag und Bekanntmachung des Hinweises auf die Patenterteilung: **17.09.2003**
(21) Anmeldenummer: 98936149.8
(22) Anmeldetag: 13.06.1998
(51) Int. Cl.: G09F 3/00

(54) **VORRICHTUNG ZUM HERSTELLEN EINES STREIFENS MIT SELBSTKLEBENDEN ETIKETTEN ODER ANDEREN MATERIALIEN MIT UNTERLEGTEN TEILEN SOWIE ZUR SEITLICHEN KANTENFÜHRUNG**
DEVICE FOR PRODUCING A STRIP WITH SELF-ADHESIVE LABELS OR OTHER MATERIALS WITH PARTS PLACED UNDERNEATH AND A DEVICE FOR LATERALLY GUIDING EDGES
DISPOSITIF POUR PRODUIRE UNE BANDE COMPORTANT DES ETIQUETTES AUTOCOLLANTES OU D'AUTRES MATERIAUX PRESENTANT DES PARTIES SOUS-JACENTES, ET DISPOSITIF POUR LE GUIDAGE DES ARETES LATERALES

(30) Priorität: 14.06.1997 DE 19725276; 14.06.1997 DE 19758449
(43) Veröffentlichungstag der Anmeldung: 07.07.1999
(62) Teilanmeldung aus: 03002883.1
(73) Patentinhaber: Pasquini und Kromer GmbH, 70794 Filderstadt (DE)
(72) Erfinder: KROMER, Peter, D-70771 Leinfelden-Echterdingen (DE); PASQUINI, Jean-François, D-70771 Leinfelden-Echterdingen (DE)
(74) Vertreter: Rach, Werner, Dr.
(86) Internationale Anmeldenummer: DE9801602
(87) Internationale Veröffentlichungsnummer: WO99000784

(56) Entgegenhaltungen:
- EP-A- 0 682 333
- WO-A-93/25169
- WO-A-96/27177
- WO-A-97/14126
- US-A- 4 690 720
- US-A- 5 021 110

## Beschreibung

### Stand der Technik

Die Erfindung geht aus von einer Vorrichtung zum Herstellen eines Streifens mit selbstklebenden Etiketten oder anderen Materialien mit unterlegten Teilen, insbesondere eines Etikettenstreifens, bei dem auf einem Trägerband abnehmbare, selbstklebende Etiketten, aufgebracht sind, bei denen unter dem eigentlichen Etikett andere Teile, wie insbesondere Sicherheitselemente, vorgesehen sind, welche bei Abziehen des selbstklebenden Etiketts vom Trägerband zusammen mit diesem auf eine mit dem Etikett zu versehende Sache übertragbar sind, gemäß der in Anspruch 1 definierten Gattung.

Eine gattungsgemäße Vorrichtung ist in WO-A-97 14 126 gezeigt.

Selbstklebeetiketten werden in bekannter Weise derart hergestellt, daß aus einem Etikettenmaterial, welches von einem bandförmigen Träger getragen wird und lösbar mit diesem verklebt ist, Einzeletiketten durch Ausstanzen mit einem geeigneten Stanzwerkzeug in der gewünschten Form und Größe ausgestanzt werden. Der Träger mit den daran haftenden Selbstklebeetiketten wird dann nach dem Entfernen der nicht benötigten Reste des Etikettenmaterials, das heißt nach dem sogenannten Ab- oder Entgittern, zu einer Etikettenrolle aufgewickelt. Diese wird später in einen Etikettenspender eingelegt, mit dessen Hilfe die abgelösten Etiketten auf einen zu etikettierenden Gegenstand bzw. Artikel übertragen werden.

Es besteht in der Praxis der große Wunsch, daß unter solche Selbstklebeetiketten auch andere Teile plaziert werden, welche mit dem Selbstklebeetikett in einem einzigen Arbeitsgang paßgenau auf die zu etikettierende Sache übertragen bzw. aufgeklebt werden können.

Ein aus der EP 0 682 333 A1 bekanntes Verfahren zur Herstellung-eines Sicherheitsetikettenstreifens, bei dem eine Deckschicht und elektromagnetisch aktive bzw. aktivierbare Sicherungselemente zusammengefügt werden, sieht vor, daß die Sicherungselemente auf ein Sicherungselementeträgerband aufgeklebt werden, und daß die Sicherungselemente an einer Spendkante vom Sicherungselementeträgerband getrennt und mit der Deckschicht zusammenlaminiert werden. In dieser Druckschrift sind keine Vorrichtungsangaben gemacht, aus denen hervorgeht, wie dieses Verfahren in die Praxis umgesetzt wird oder werden kann. Es sind zwar allgemeine Angaben gemacht, deren praktikable Realisierung jedoch weder angegeben noch auch nur andeutungsweise gelöst ist.

Aufgabe vorliegender Erfindung ist es, eine Vorrichtung anzugeben, mit deren Hilfe im wesentlichen kontinuierlich, mit hoher Geschwindigkeit, großer Präzision und hoher Flexibilität während einer Rotationsbewegung diverse Materialien wie beispielsweise Metall, Kunststoffe, Papier, Karton, Verbünde oder dergleichen, die in Form von ausgestanzten Etiketten oder eines Endlosbandes auf einem Trägerband liegen, auf ein wiederum delaminiertes Band zu übertragen und zwar darüber oder auch darunter.

### Vorteile der Erfindung

Die erfindungsgemäße Vorrichtung zum Herstellen eines Etikettenstreifens oder dergleichen mit unterlegten Teilen mit den kennzeichnenden Merkmalen des Anspruches 1 löst diese Aufgabe. Sie hat gegenüber dem Stand der Technik und den bei dem eingangs beschriebenen Verfahrens zur Herstellung eines Sicherheitsetikettenstreifens den Vorteil der praktikablen, in Realität gebauten und funktionsfähigen Maschine, mit deren Hilfe während einer Rotationsbewegung im wesentlichen kontinuierlich, mit hoher Geschwindigkeit, großer Präzision und hoher Flexibilität, Teile wie beispielsweise Sicherheitselemente unter insbesondere selbstklebende Etiketten plaziert werden. Damit steht dann ein fertiger Etikettenstreifen zur Verfügung, von dem in einem Arbeitsgang die einzelnen Etiketten mit dem darunter plazierten anderen Teil auf zu versehende Sachen übertragen werden kann.

Gemäß der Erfindung wird dies prinzipiell dadurch erreicht, daß eine erste Vorratsrolle mit zugehöriger Transporteinrichtung vorgesehen ist, von welcher ein erstes Trägerband mit Etiketten abgespult wird, eine erste Abnahmestation vorgesehen ist, an welcher die Etiketten von diesem ersten Trägerband abgelöst und nach transportierendem Vorschieben über einen Bereich, der von Trägerband frei ist, auf ein zweites Trägerband aufgesetzt werden, eine erste Aufwickelrolle mit zugehöriger Transporteinrichtung vorgesehen ist, auf der das erste Trägerband aufgewickelt wird, eine zweite Vorratsrolle mit zugehöriger Transporteinrichtung vorgesehen ist, von welcher ein drittes Trägerband mit darauf aufgebrachten anderen Teilen, die unter dem Etikett anzuordnen sind, abgespult wird, eine zweite Abnahmestation vorgesehen ist, an welcher die anderen Teile von diesem dritten Trägerband abgelöst und nach transportierendem Vorschieben über einen Bereich, der von Trägerband frei ist, auf ein viertes Trägerband aufgesetzt werden, eine zweite Aufwickelrolle mit zugehöriger Transporteinrichtung vorgesehen ist, auf der das dritte Trägerband aufgewikkelt wird, ein gesteuerter intermittierender Antrieb für das dritte Trägerband mit den anderen Teilen darauf vorgesehen ist, mit dessen Hilfe dieses derart örtlich geführt, gesteuert vorgeschoben und intermittierend angetrieben wird, daß die anderen Teile auf das vierte Trägerband an gewünschter Stelle aufsetzbar sind, eine dritte Aufwikkelrolle mit zugehöriger Transporteinrichtung vorgesehen ist, auf welche das zweite Trägerband aufwickelbar ist, wobei die Aufwickelgeschwindigkeit in etwa der Abwickelgeschwindigkeit entspricht, mit dem das erste Trägerband von der ersten Vorratsrolle abgewickelt wird, das mit den aufgesetzten Teilen versehene vierte Trägerband als das zweite Trägerband fungieren kann, auf welches die an der ersten Abnahmestation abgelösten Etiketten orts- und taktgenau an der gewünschten Stelle aufgesetzt sind und somit die anderen Teile ganz oder teilweise überdecken.

Durch die in der weiteren Ansprüchen niedergelegten Merkmale sind vorteilhafte Weiterbildungen und Verbesserungen der im Anspruch 1 angegebenen Vorrichtung möglich.

So ist gemäß einer vorteilhaften und sehr zweckmäßigen Ausgestaltung der Erfindung als das zweite Trägerband bzw. das vierte Trägerband, auf welches die anderen Teile und danach die Etiketten aufgesetzt werden, das erste Trägerband, von dem die selbstklebenden Etiketten an der ersten Abnahmestation abgenommen sind, verwendet, wobei eine entsprechende, geeignete Führung und Zuführung des ersten Trägerbandes vorgesehen ist. Bei dieser Ausgestaltung der erfindungsgemäßen Vorrichtung werden die Etiketten vom Trägerband gelöst und später wieder auf dasselbe Trägerband aufgesetzt, wobei auf dieses vorher der andere Teil, z.B. ein Sicherheitselement aufgebracht worden ist, welches dann genau an der gewünschten Stelle vom Etikett überdeckt wird.

Beide zusammen, also Etikett und darunter plaziertes anderes Teil, werden dann bei der endgültigen Anwendung des Etikettenstreifens, nämlich bei der Etikettierung von Sachen, gemeinsam auf die zu etikettierende Sache übertragen. Dies hat auch den besonderen, Vorteil, daß beispielsweise bei der Etikettierung von Glasflaschen bei der Entfernung des Etiketts das Sicherheitselement mit diesem zusammen gemeinsam zu entfernen ist, da die Klebwirkung zwischen Sicherheitselement und Etikett größer ist als diejenige zwischen Etikett mit Sicherheitselement und Glasflasche. Dies ist bisher in der Praxis deswegen ein besonderes Problem gewesen, da die Sicherheitselemente in einem separaten Etikettiervorgang auf den Glasflaschen plaziert wurden und dann die sie bedeckenden Etiketten in einem zweiten separaten Etikettiervorgang mit zusätzlicher Anlage aufgebracht wurden. Dabei ist grundsätzlich zum einem die paßgenaue Plazierung problematisch und zum anderen hat sich in der Praxis herausgestellt, daß wegen des unterschiedlichen Klebverhaltens es kaum möglich ist beide Teile gemeinsam von der Glasflasche zu entfernen.

Entsprechend einer weiteren besonders zweckmäßigen Ausführungsform der Erfindung ist die zweite Abnahmestation im wesentlichen senkrecht zur ersten Abnahmestation angeordnet. Dies hat sich aus funktionellen wie auch aus räumlichen Gründen als eine sehr zuträgliche Anordnung erwiesen.

Gemäß einer weiteren besonders zweckmäßigen Ausgestaltung der Erfindung sind für die Trägerbänder zur seitlichen Steuerung und Regelung der Bandführung Bahnkantensteuerungen vorgesehen. Durch diese Bahnkantensteuerungen werden die Trägerbänder sowohl einzeln auf ihrem Transportweg sicher auf ihrem gewünschten Weg geführt und gehalten und andererseits ist damit eine sehr zweckmäßige Vorrichtung bereitgestellt, durch welche die Trägerbänder seitlich zueinander ausgerichtet werden können. Dies erhöht die Flexibilität und die Genauigkeit bei der Plazierung und gegenseitigen Anordnung von Etiketten und den darunter oder darüber zu plazierenden anderen Teilen ganz erheblich.

Gemäß einer besonders vorteilhaften Ausgestaltung der Erfindung ist für jedes Trägerband jeweils ein stufenlos, insbesondere über Potentiometer, regelbarer elektrischer Motor für das Ziehen und das Bremsen des jeweiligen Trägerbandes vorgesehen. Durch diese Ausgestaltung ist die Maschine hinsichtlich ihrer Arbeitsgeschwindigkeit, Genauigkeit und Anwendungsmöglichkeit sehr flexibel und an unterschiedliche Aufgabenprofile anpassungsfähig gestaltet. Diese Ausgestaltung wird in besonders zweckmäßiger Weise weiterhin dadurch verbessert, daß ein zentraler Servomotor mit programmierbarem Umrichter für den koordinierten Antriebs- und Bremsvorgang aller Transporteinrichtungen vorgesehen ist. Je nach Verwendung der Maschine sind verschiedene Motoren mit der möglichen Vorgabe verschiedener Geschwindigkeiten und Richtungen für die verschiedenen Trägerbander vorsehbar. Dabei können verschiedene Mastermotoren zum Einsatz kommen.

In weiterer vorteilhafter Ausgestaltung der Erfindung ist eine Erkennungsschaltung von Fehletiketten vorgesehen, vorzugsweise für jedes einzelne mit Etiketten oder anderen Teilen versehene Trägerband. In Verbesserung oder alternativ dazu ist zweckmäßiger Weise eine Kontrollvorrichtung zur Feststellung von Rissen im Trägerband vorgesehen, vorzugsweise für jedes einzelne mit Etiketten oder anderen Teilen versehene Trägerband.

Entsprechend einer weiteren sehr vorteilhaften Ausgestaltung der Erfindung sind automatisch be- und entlüftbare Expansionswellen vorgesehen, auf denen die Vorrats- und Aufwickelrollen aufgespannt sind. Diese die Rollen an ihrer Nabe drehfest sichernden Expansionswellen können unterschiedliche Durchmesser entsprechend den vorkommenden Nabeninnendurchmessern, beispielsweise 40 mm oder 3'' Durchmesser, aufweisen. Durch einen geeigneten Verschluß, der den Luftkanal vorübergehend schließt, sind die Expansionswellen auch einfach auszutauschen. Dies ist für die Handhabung in der täglichen Praxis von entscheidendem Vorteil.

Eine weitere vorteilhafte Ausgestaltungsform der Erfindung, die insbesondere für das in anderem Takt, beispielsweise im Spartakt intermittierend vorrückende Trägerband für die anderen Teile wesentlich ist, sieht eine verstellbare Erkennungsschaltung für das Rollenende des Trägerbandes für die anderen Teile vor, die insbesondere mit Blinklicht die Erkennung des Endes der Rolle meldet.

Entsprechend einer besonders vorteilhaften Ausgestaltung der erfindungsgemäßen Vorrichtung sind Anhalte- und Antriebs-Walzen, sogenannte Stop und Go-Walzen, für den intermittierenden Vorschub des dritten Trägerbandes mit den anderen Teilen darauf vorgesehen. In besonders zweckmäßiger Weiterbildung dieser Ausgestaltung sind die Anhalte- und Antriebs-Walzen aus einem Spezialgummi hergestellt. Dadurch wird eine sanfte, Material und Trägerband schonende Arbeitsweise sichergestellt. Bei Verwendung unterschiedlicher Härte für den Gummi können unterschiedliche Härten und Dicken der anderen Teile flexibel berücksichtigt und ausgeglichen werden. Dies trägt auch einerseits zu einem sanfteren und schnelleren Maschinenlauf und damit zu einem erhöhtem Arbeitstakt erheblich bei als auch andererseits zur Erhöhung der Anwendbarkeit der Maschine. Zur weiteren Verbesserung dieser Ausgestaltung sieht eine vorteilhafte Weiterbildung der Erfindung vor, daß die Anhalte- und Antriebs-Walzen auswechselbar und/oder automatisch und/oder pneumatisch zustellbar sind.

Gemäß einer weiteren besonders vorteilhaften Ausgestaltung der erfindungsgemäßen Vorrichtung ist eine besondere Schnellschaltkupplung vorgesehen, mittels der die Anhalte- und Antriebs-Walzen, die sogenannten Stop und Go-Walzen, an den Antriebsmotor angeschaltet bzw. von diesem abgeschaltet werden. Mit dieser Ausgestaltung ist die Arbeitsgeschwindigkeit weiterhin gesteigert.

In vorteilhafter Weise ist die erfindungsgemäß gestaltete Vorrichtung sehr flexibel einsetzbar. So können entsprechend einer besonders zweckmäßigen Ausgestaltung als andere Teile Sicherheitselemente unter den Etiketten plaziert werden, wobei die Sicherheitselemente beispielsweise elektromagnetisch oder akustisch oder mit Radiofrequenzen erregbar sind. Damit ist mit Hilfe vorliegender Erfindung für die Sicherung von Waren eine erhebliche Vereinfachung getroffen, die insbesondere darin besteht, daß auf einfache und kostengünstige Weise die Sicherheitselemente bereits unter den aufzuklebenden Etiketten plaziert auf Streifen in Rollenform an die Etikettierstellen lieferbar sind. Dort können mit einem einzigen Arbeitsvorgang die Sachen durch Übertragung des kombinierten Etiketts auf die Sache diese sowohl gesichert als auch etikettiert werden. Wird dies bereits bei der Herstellung oder Abfüllung der Ware oder Sache, also an der Quelle einer Warenkette vorgenommen, ist eine erhebliche Voraussetzung für die sogenannte Quellensicherung geschaffen.

Wie bereits erwähnt, ist die erfindungsgemäß gestaltete Vorrichtung in vorteilhafter Weise sehr flexibel einsetzbar. So können entsprechend einer besonders zweckmäßigen alternativen Ausgestaltung als andere Teile Verkaufsfahnen oder Hinweisfahnen oder Griffschlaufen oder ähnliche Teile so unter den Etiketten bzw. Aufklebern plazierbar sein, daß interessierende Teile unter dem Etikett hervorstehen.

Zur weiteren Erhöhung der Flexibilität der erfindungsgemäß gestalteten Vorrichtung ist nach einer weiteren vorteilhaften Ausgestaltung vorgesehen, daß die Steuerung mit einem Mikrokontroller versehen ist und daß mit dessen Hilfe unterschiedliche Plazierungen durchführbar sind, daß insbesondere unter jedes oder nur unter jedes 2., 3., 7., oder unter jedes 2., 5., 9. Etikett bzw. Aufkleber ein anderes Teil plaziert wird. Möglich ist damit auch eine andere als die angegebene vorteilhafte Reihenfolge von Etiketten bzw. Aufklebern.

In vorteilhafter Ausgestaltung der Erfindung sind Sensoren an verschiedenen Positionen der Transportwege der verschiedenen Trägerbänder vorgesehen, mit deren Hilfe die Steuerung entsprechende Positionssignale generiert zur orts- und taktgerechten Plazierung der anderen Teile auf dem vierten Trägerband, zur zeitgerechten Bedienung der Anhalte- und Antriebs-Walzen, der Stop und Go-Walzen, um das dritte Trägerband mit den anderen Teilen intermittierend vorzuschieben, sowie zur Findung, Einstellung und Regelung der verschiedenen Geschwindigkeiten der einzelnen Trägerbänder.

Die erfindungsgemäße Vorrichtung ist, wie bereits mehrfach betont, sehr flexibel und vielseitig einsetzbar. Entsprechend einer weiteren vorteilhaften Ausgestaltung ist es vorgesehen, daß die zu plazierenden anderen Teile derart auf das vierte Trägerband aufgesetzt werden, daß sie mit ihrer Klebeseite mit der Klebeseite des sie bedeckenden Etiketts bzw. Aufklebers zusammenkommen bzw. zusammenlaminiert werden, wodurch ein abziehbares Etikett bzw. ein abziehbarer Aufkleber mit einer klebefreien Zone gebildet ist. Dies ist bei vielen Anwendungen in der Etikettier-, Verpackungs- und Konfektionierbranche ein sehr gefragtes Merkmal.

Gemäß einer besonders vorteilhaften und zweckmäßigen Weiterbildung dieser Ausgestaltung der Erfindung ist dazu vorgesehen, daß die zweite Abnahmestation in unmittelbarer Nähe der ersten Abnahmestation angeordnet und derart in Transportrichtung der von der ersten Trägerbahn abgelösten Etiketten geneigt ist, daß die von der dritten Trägerbahn durch die zweite Abnahmestation gelösten anderen Teile mit ihrer Klebseite unmittelbar auf die Klebseite des darüber transportierten, von der ersten Trägerbahn unmittelbar davor durch die erste Abnahmestation gelösten Etiketts zu liegen kommen, wobei die beiden Klebflächen einen spitzen Winkel miteinander einschließen, und danach beide gemeinsam auf das zweite Trägerband aufgesetzt und angedrückt werden, wobei die nicht mit Klebstoff versehene Seite des anderen Teils unmittelbar auf dem zweiten Trägerband bzw. dem vierten Trägerband zu liegen kommt.

Die erfindungsgemäße Vorrichtung kann nicht nur Etiketten sondern auch andere Materialien zu mit anderen Teilen unterlegten Streifenbahnen verarbeiten, sondern in vorteilhafter und zweckmäßiger weiterer Ausgestaltung können auch anstelle von selbstklebenden Etiketten oder selbstklebenden Aufklebern, unter denen andere Teile plaziert werden, Kartonstreifen oder Streifen aus Kunststoff oder anderen Materialien oder bereits in Form ausgestanzte und auf einem Trägerband angeordnete Teile, vorgesehen sein, unter oder über denen mit Hilfe der erfindungsgemäßen Vorrichtung andere Teile plaziert werden. Möglich ist es auch, daß endlose Bahnen verarbeitet werden, zwischen denen andere Teile eingelegt und laminiert werden. Hierbei ist z.B. an die rotationstechnische Herstellung von laminierten Kreditkarten, Chipkarten oder ähnlichem zu denken.

Wie weiter oben erwähnt, ist die Verwendung einer Bahnkantensteuerung als besondere Weiterbildung vorgesehen.

Aufgabe vorliegender Erfindung betreffend die Bahnkantensteuerung ist es, eine Vorrichtung anzugeben, mit deren Hilfe die bekannte Bahnkantensteuerung auch für diffuse Kantenkonturen einsetzbar ist, sowie für Bänder, deren Kante aufgrund der beonders kleinen Bahnbreite nicht direkt oder nur besonders schwierig erkennbar ist. Diese Vorrichtung soll einfach in der Konstruktion, zuverlässig in der Funktion und preiswert sein.

Die erfindungsgemäße Vorrichtung mit den kennzeichnenden Merkmalen des abhängigen Anspruches 20 löst die Aufgabe betreffend die seitliche Steuerung und Regelung der Führung von Bahnen und Bändern. Sie hat gegenüber dem Stand der Technik den Vorteil der einfachen und preiswerten zur Verfügungstellung einer Vorrichtung durch die die Bahnkantensteuerung trotz diffuser Kantenkonturen nicht in Regelschwierigkeiten kommt.

Gemäß der Erfindung wird dies prinzipiell dadurch erreicht, daß eine Kulissenführung vorgesehen ist, in welcher die Bahn geführt ist, die Kulissenführung mit einer geraden Kante versehen ist, welche dem Sensor eine Referenzkante zur Bahnkantenerkennung liefert, die Kulissenführung im Bereich des Sensors angeordnet ist, die Kulissenführung leichtgängig geführt ist und mit der seitlich geregelten Bahn mitschwimmt.

Durch die in der weiteren Ansprüchen niedergelegten Merkmale sind vorteilhafte Weiterbildungen und Verbesserungen der im Anspruch 20 angegebenen Vorrichtung möglich.

So ist gemäß einer vorteilhaften und sehr zweckmäßigen Ausgestaltung der Erfindung vorgesehen, daß die Bahn mit ihrer einen seitlichen Kante an einem ersten seitlichen Anschlag der Kulissenführung anliegt und mit ihrer gegenüberliegenden seitlichen Kante an einem entsprechend der Bahnbreite entfernten zweiten seitlichen Anschlag anliegt, wobei geringes Spiel zwischen der Bahn und den seitlichen Anschlägen vorgesehen ist. Dieses Spiel kann beispielsweise zusammen bis zu ca. 2/10 mm betragen. In vorteilhafter Weiterbildung sind die beiden seitlichen Anschläge entsprechend der Bahnbreite gegeneinander verstellbar. In besonders zweckmäßiger Ausgestaltung weist die Kulissenführung ein Basisteil und ein ihn bzw. die auf ihm aufliegende Bahn abdeckendes Abdeckteil auf.

Gemäß einer weiteren sehr vorteilhaften Ausgestaltung der Erfindung ist die Kulissenführung auf Rollen gelagert, und die Rollen gleiten auf einer Führung, die quer zur Transportrichtung der Bahn und in Transportrichtung gesehen vor dem Sensor angeordnet ist. Dadurch ist ein sicheres und sehr leichtes Mitgehen bzw. Mitschwimmen der Kulissenführung mit der seitlich geregelten Bahn sichergestellt. In weiterer zweckmäßiger Ausgestaltung der Erfindung besteht die Kulissenführung aus leichtgewichtigem Material, insbesondere Aluminium.

In bevorzugter Ausgestaltung weist die Kulissenführung eine Bahnführungslänge in Transportrichtung der Bahn auf, die mindestens der Länge zwischen zwei vorspringenden Bereichen mit größerer Bahnbreite entspricht. Damit ist eine sichere Führung von Bahnen mit diffusen Kanten gewährleistet.

Entsprechend einer besonderen sehr vorteilhaften Weiterbildung der Erfindung ist zumindest eine weitere Kulissenführung neben der ersten Kulissenführung vorgesehen und mit ihr fest verbunden, so daß zumindest eine weitere Bahn neben der ersten transportiert und in gleich bleibendem Abstand von der ersten von der gemeinsamen Referenzkante seitlich regelbar ist.

In sehr vorteilhafter Weise wird die erfindungsgemäße Anordnung zur Bahnkantensteuerung von Bahnen verwendet, die diffuse, gewellte oder mit Vor- und Rücksprüngen versehene Kanten aufweisen. Entsprechend einer alternativen Verwendung, die andere Probleme der Kantenerkennung vermeidet, wird die erfindungsgemäße Kulissenführung in einer entsprechenden Ausgestaltung zur Bahnkantensteuerung eines oder einer Vielzahl von besonders schmalen Bändern, insbesondere Metallbänder wie Sicherheitsstreifen für Banknoten, verwendet.

### Zeichnung

Die Erfindung ist anhand von in der Zeichnung dargestellten Ausführungsbeispielen für die erfindungsgemäße Vorrichtung sowie von verschiedenen Anwendungen in der nachfolgenden Beschreibung näher erläutert. Die Figuren zeigen im einzelnen
- Fig. 1: in dreidimensionaler schematischer Darstellung ein erstes Ausführungsbeispiel der erfindungsgemäßen Vorrichtung zur Herstellung eines Etikettenstreifens;
- Fig. 2: schematisch eine Darstellung der ersten und zweiten Abnahmestation und deren Zuordnung gemäß vorliegender Erfindung;
- Fig. 3: schematisch ein erstes Anwendungsbeispiel für einen Etikettenstreifen, bei dem unter jedes zweite Etikett ein anderes Teil plaziert ist;
- Fig. 4: schematisch ein zweites Anwendungsbeispiel für einen Etikettenstreifen, bei dem unter jedes Etikett ein anderes Teil plaziert ist;
- Fig. 5: schematisch ein drittes Anwendungsbeispiel für einen Etikettenstreifen, bei dem unter jedes Etikett ein anderes Teil plaziert ist, von dem ein Teil seitlich unter dem Etikett herausschaut, beispielsweise eine Griffschlaufe;
- Fig. 6: schematisch ein viertes Anwendungsbeispiel für einen Etikettenstreifen, bei dem unter jedes Etikett ein anderes Teil in Form eines durchgehenden Streifens, ein endloses Band plaziert ist, beispielsweise ein Magnetband für die Verwendung bei Spezialkassen und Parkhäusern;
- Fig. 7: schematisch eine Darstellung einer zweiten wesentlichen Ausführungsform der erfindungsgemäßen Vorrichtung mit der ersten und zweiten Abnahmestation und deren besonderen Zuordnung für die Herstellung von Etiketten mit klebefreien Zonen, bei denen die Klebseite der anderen Teile direkt auf die Klebseite der Etiketten zu liegen kommt;
- Fig. 8: schematisch in vergrößerter Darstellung Etikett und anderes Teil zur Herstellung der Klebfreien Zone;
- Fig. 9: schematisch eine Darstellung einer dritten wesentlichen Ausführungsform der erfindungsgemäßen Vorrichtung mit der ersten Abnahmestation und der Ab- und Zuführung des ersten und zweiten Trägerbandes, wobei diese Ausführungsform zur Umsetzung der Etiketten vom alten auf einen neues oder versetzt auf das alte Trägerband dient;
- Fig. 10: schematisch ein Anwendungsbeispiel für einen Etikettenstreifen, bei dem jedes Etikett mittels der in Fig. 9 schematisch gezeigten Ausführungsform bzw. Betriebsweise der erfindungsgemäßen Vorrichtung vom ersten Trägerband gelöst und in seitlicher Richtung wie auch in Längsrichtung versetzt wieder auf demselben Trägerband aufgesetzt ist;
- Fig. 11: schematisch ein zweites Anwendungsbeispiel für einen Etikettenstreifen, bei dem jedes ursprüngliche Stoß an Stoß hergestellte Etikett (oberer Teil der Figur) mittels der in Fig. 9 schematisch gezeigten Ausführungsform bzw. Betriebsweise der erfindungsgemäßen Vorrichtung vom ersten Trägerband gelöst und in Längsrichtung versetzt wieder auf demselben Trägerband aufgesetzt ist (unterer Teil der Figur) und damit der Abstand zwischen den Etiketten vergrößert ist;
- Fig. 12: in perspektivischer Darstellung eine Bahnkantensteuerung, die mit der erfindungsgemäßen Kulissenführung versehen ist;
- Fig. 13: schematisch die Vorderansicht der erfindungsgemäßen Kulissenführung und
- Fig. 14: schematisch in Draufsicht die in Fig. 13 dargestellte Kulissenführung.

### Beschreibung der Ausführungs- und Anwendungsbeispiele

In Fig. 1 ist in dreidimensionaler schematischer Darstellung ein erstes Ausfthrungsbeispiel der erfindungsgemäßen. Vorrichtung zur Herstellung eines Etikettenstreifens dargestellt. In der nachfolgenden Beschreibung wird durchgängig der Begriff Etikett verwendet. Unter diesem Begriff Etikett soll jedoch nicht nur das eigentliche Etikett verstanden werden, sondern auch Dinge wie Aufkleber oder ähnliches. Diese Dinge können also bedruckt oder unbedruckt sein. Sie können aus diversen Materialien bestehen, wie insbesondere Papier, Kartonstreifen oder Streifen aus Kunststoff oder anderen Materialien. Sie können bereits in Form ausgestanzte und entgitterte und auf einem Trägerband angeordnete Teile oder auch streifenförmige Teile sein. Die Variationsmöglichkeiten sind sehr vielfältig. Ein wesentliches Merkmal der Etiketten ist, daß sie selbstklebend sind und auf einem Trägerband aufgebracht sind, bevor sie ihrem eigentlichen Zweck, der Etikettierung von Sachen oder Waren bzw. dem Übertrag auf eine Sache, zugeführt werden.

Bei der erfindungsgemäß gestalteten Vorrichtung ist eine erste Vorratsrolle 10 mit zugehöriger Transporteinrichtung vorgesehen, von welcher ein erstes Trägerband 11 mit Etiketten 12 darauf abgespult wird. Eine erste Abnahmestation 13 ist vorgesehen, an welcher die Etiketten 12 von diesem ersten Trägerband 11 abgelöst und nach Transport bzw. Vorschieben über einen Bereich, der von Trägerband frei ist, auf ein zweites Trägerband 14 aufgesetzt werden. Es ist eine erste Aufwickelrolle 15 mit zugehöriger Transporteinrichtung vorgesehen, auf der das erste Trägerband 11 aufgewickelt wird. Weiterhin ist eine zweite Vorratsrolle 20 mit zugehöriger Transporteinrichtung vorgesehen, von welcher ein drittes Trägerband 21 mit darauf aufgebrachten anderen Teilen 22, die unter dem Etikett 12 anzuordnen sind, abgespult wird. An einer zweiten vorgesehenen Abnahmestation 23 werden die anderen Teile 22 von diesem dritten Trägerband 21 abgelöst und nach Transport bzw. Vorschieben über einen Bereich, der von Trägerband frei ist, auf ein viertes Trägerband 24 aufgesetzt. Eine zweite Aufwickelrolle 25 mit zugehöriger Transporteinrichtung ist vorgesehen, auf der das dritte Trägerband 21 aufgewickelt wird. Es ist ein gesteuerter intermittierender Antrieb für das dritte Trägerband 21 mit den anderen Teilen 22 darauf vorgesehen, mit dessen Hilfe dieses derart örtlich geführt, gesteuert vorgeschoben und intermittierend angetrieben wird, daß die anderen Teile 22 auf das vierte Trägerband 24 an gewünschter Stelle aufgesetzt werden. Weiterhin ist eine dritte Aufwickelrolle 15 mit zugehöriger Transporteinrichtung vorgesehen, auf welche das zweite Trägerband 14 aufwickelbar ist, wobei die Aufwickelgeschwindigkeit in etwa der Abwickelgeschwindigkeit entspricht, mit dem das erste Trägerband 11 von der ersten Vorratsrolle 10 abgewickelt wird. Das mit den aufgesetzten anderen Teilen 22 versehene vierte Trägerband 24 kann als das zweite Trägerband 14 fungieren, auf welches die an der ersten Abnahmestation 13 abgelösten Etiketten 12 orts- und taktgenau an der gewünschten Stelle aufgesetzt sind und somit die anderen Teile 12 ganz oder teilweise überdecken.

Bei dem in Fig. 1 dargestellten Ausführungsbeispiel ist kein separates viertes Trägerband 24 vorgesehen. Weiterhin ist in dem dargestellten Ausführungsbeispiel auch kein separates zweites Trägerband 14 vorgesehen. Vielmehr ist in sehr zweckmäßiger Ausgestaltung als das zweite Trägerband 14, auf welches zuerst in der Abnahmestation 23 die anderen Teile 22 und danach die Etiketten 12 aufgesetzt werden, das erste Trägerband 11, von dem die selbstklebenden Etiketten 12 an der ersten Abnahmestation 13 abgenommen sind, verwendet. Dabei ist eine entsprechende, geeignete Führung und Zuführung des ersten Trägerbandes 11 vorgesehen. Diese führt im dargestellten Ausführungsbeispiel von der Vorratsrolle 10 über die erste Abnahmestation 13 und mittels entsprechend angeordneter Umlenkrollen 16 um die zweite Abnahmestation 23 herum wiederum bis auf einen von Trägerband freien Bereich zur ersten Abnahmestation 13 zurück und von dort, als Trägerband 14 bezeichnet, zur Aufwickelrolle 15.

Je nach Bedarf können also bei der erfindungsgemäßen Vorrichtung bis zu vier Trägerbänder Verwendung finden. Das erste Trägerband 11 trägt die Etiketten 12 bis zur Abnahmestation 13 und wird dann auf einer separaten Aufwickelrolle aufgewickelt und kann entsorgt werden. Das zweite Trägerband 14 übernimmt an der ersten Abnahmestation 13 die abgelösten Etiketten 12. Es wird von einer in Fig. 1 nicht dargestellten Vorratsrolle zugeführt und auf einer Aufwickelrolle, der in Fig. 1 mit 15 bezeichneten Aufwickelrolle, aufgewickelt. Das dritte Trägerband 21 ist mit den anderen Teilen 22 versehen, wird von der Vorratsrolle 20 abgewickelt, führt die anderen Teile 22 zur zweiten Abnahmestation 23 und wird dann leer auf der Aufwickelrolle 25 aufgewickelt und kann entsorgt werden. Das vierte Trägerband 24 kann von einer in Fig. 1 nicht dargestellten separaten Vorratsrolle zugeführt werden. Es übernimmt die an der zweiten Abnahmestation 23 abgelösten anderen Teile 22 und bringt diese mit der Unterseite der Etiketten 12 auf dem zweiten Trägerband 14 zusammen. Die Verwendung eines separaten vierten Trägerbandes 24 ist sicherlich dann von Vorteil, wenn die anderen Teile 22 und die Etiketten 12 auch von unten durch eine Schicht abgedeckt sein sollen. Solches kann beispielsweise bei der Herstellung von Laminaten wie Kreditkarten oder ähnlichem der Fall sein. Wird als das vierte Trägerband 24 das zweite Trägerband 14 genutzt, und zu diesem Zweck an der zweiten Abnahmestation 23 vorbeigeführt zur Übernahme der anderen Teile 22, dann entfällt das separate vierte Trägerband bzw. das zweite Trägerband 14 fungiert als das vierte Trägerband 24. Die Verwendung eines solchen separaten Trägerbandes 14 = 24 durch die erfindungsgemäße Vorrichtung vereinfacht diese. Sie bietet auch den Vorteil, daß ein besonderes Trägerband mit gewünschten Eigenschaften für die Aufnahme der fertigen Etiketten 12 mit unterlegten Teilen 22 vorgesehen sein kann. Im Fall, wie er im Ausführungsbeispiel von Fig. 1 dargestellt ist, wird für die Aufnahme der fertigen Etiketten 12 mit unterlegten Teilen das Trägerband 11 wieder verwendet, dient also sowohl als zweites Trägerband 14 als auch als Trägerband 24. Damit ist nach Abnahme der anderen Teile 22 vom dritten Trägerband 21 nur dieses zu entsorgen. Wie aus dieser Darstellung erkennbar wird, ist eine Vielzahl von Möglichkeiten durch die Erfindung gegeben.

Wie in Fig. 1 und Fig. 2 dargestellt, ist die zweite Abnahmestation 23 im wesentlichen senkrecht zur ersten Abnahmestation 13 angeordnet. Dies stimmt mit den wesentlichen Transportrichtungen von erstem Trägerband 11 und drittem Trägerband 21 während der Zuführung der Etiketten 12 bzw. anderen Teilen 22 im Bereich unmittelbar vor der jeweiligen Ablösung überein.

Wie in Fig. 1 dargestellt, sind die Trägerbänder 11 und 21 mit jeweils einer Bahnkantensteuerung 17 bzw. 27 versehen. Damit wird die seitliche Lage der Trägerbänder für sich und in Relation zueinander bestimmt und beim Lauf die Bandführung auf die eingestellte Lage eingeregelt. Für jedes Trägerband 11 bzw. 21 ist jeweils ein stufenlos, insbesondere über Potentiometer, regelbarer elektrischer Motor für das Ziehen und das Bremsen des jeweiligen Trägerbandes vorgesehen. Diese Motoren sind in den Figuren nicht dargestellt. Dabei ist weiterhin, ebenfalls in den Figuren nicht dargestellt, ein zentraler Servomotor mit programmierbarem Umrichter für den koordinierten Antriebs- und Bremsvorgang aller Transporteinrichtungen vorgesehen. Dies erlaubt eine sehr flexible Gestaltung von Antriebsprofilen, wodurch verschiedenste Aufgaben bewältigt werden können. Je nach Verwendung der Maschine können verschiedene Motoren mit der möglichen Vorgabe verschiedener Geschwindigkeiten und Richtungen für die verschiedenen Trägerbander vorgesehen werden. Dabei können verschiedene Mastermotoren zum Einsatz kommen, um in unterschiedliche Geschwindigkeiten zu fahren.

Die erfindungsgemäß gestaltete Vorrichtung enthält in weiterer Ausgestaltung, die in den Figuren jedoch nicht im einzelnen dargestellt ist, eine Erkennungsschaltung von Fehletiketten, vorzugsweise für jedes einzelne mit Etiketten 12 oder anderen Teilen 22 versehene Trägerband 11 bzw. 21 sowie eine Kontrollvorrichtung zur Feststellung von Rissen im Trägerband, vorzugsweise für jedes einzelne mit Etiketten 12 oder anderen Teilen 22 versehene Trägerband 11 bzw. 21. Für die Vervollständigung des Bedienkomforts der Maschine ist eine verstellbare Erkennungsschaltung für das Rollenende des Trägerbandes 21 für die anderen Teile 22 vorgesehen, die insbesondere mit Blinklicht die Erkennung meldet.

Die in Fig. 1 dargestellte erste Vorratsrolle 10 und erste bzw. dritte Aufwickelrolle 15 für das Trägerband 11 sind auf Expansionswellen 18 aufgebracht. In gleicher Weise ist die Vorratsrolle 20 und zweite Aufwickelrolle 25 auf Expansionswellen 28 aufgebracht. Diese Expansionswellen 18 und 28 sind automatisch belüftbar und entlüftbar, d.h. wenn die Naben der Vorratsrollen 10 und 20 bzw. die Naben der Aufwikkelrollen 15 und 25 beim Rollenwechsel auf die Expansionswellen 18 und 28 aufgeschoben werden, expandiert diese bei Zuführung von Druckluft zum Festklemmen der Naben. Vor dem Abnehmen der Rollen von den Expansionswellen 18 bzw. 28 werden diese entlüftet, der Durchmesser schrumpft und die Naben können abgenommen werden. Die Expansionswellen können unterschiedliche Durchmesser entsprechend der üblicherweise angewandten Nabendurchmesser, von z.B. 40 mm oder 3'' (3 Zoll oder 3 inches = 76,2 mm), haben und einfach ausgewechselt werden. Dabei wird die Luftzuführung automatisch beim Abnehmen gesperrt und beim erfolgreichen Aufsetzen wieder geöffnet. Zum leichten Wechseln der unterschiedlich großen Expansionswellen können Bajonettverschlüsse eingesetzt werden.

Für den intermittierenden Vorschub des Trägerbandes 21 mit den anderen Teilen 22 darauf, also das dritte Trägerband, sind Anhalte- und Antriebs-Walzen, sogenannte Stop und Go-Walzen vorgesehen. In der Darstellung des in Fig. 1 gezeigten Ausführungsbeispiels ist davon eine Walze 29 gezeigt, die im Transportweg gesehen vor der zweiten Abnahmestation 23 angeordnet ist. die zugehörige andere Walze 29 ist nicht erkennbar. Bei dem gezeigten Ausführungsbeispiel sind Vorratsrolle 20 und Aufwickelrolle 25 für das dritte Trägerband 21 senkrecht zu der Vorratsrolle 10 und Aufwickelrolle 15 für das erste Trägerband 11 angeordnet. Das Trägerband 21 durchdringt eine Trägerwand 30, von der ein großer Teil der Transporteinrichtungen gehaltert ist, und wird über 45°-Umlenkrollen 26 in die zu den Trägerbändern 11, 14, 24 passende Ausrichtung umgelenkt und wieder zurück zur Aufwickelrolle 25 geführt. Es ist klar, daß eine Anordnung aller Vorrats- und Aufwickelrollen in einer einzigen Ebene möglich ist.

Bei den unter den Etiketten 12 zu plazierenden anderen Teilen 22 kann es sich um verschiedene Teile handeln, welche verschiedene Stärken und Eigenschaften aufweisen. Dies schlägt sich auch im Laufverhalten bei Betrieb nieder. Um eine möglichst optimale intermittierende Vorschubleistung sicherzustellen sind gemäß einer weiteren zweckmäßigen Ausgestaltung der Erfindung die Anhalte- und Antriebs-Walzen 29 aus einem Spezialgummi hergestellt. Weiterhin können die Anhalte- und Antriebs-Walzen 29 auswechselbar und/oder automatisch und/oder pneumatisch zustellbar sein. Ferner ist eine besondere Schnellschaltkupplung vorgesehen, die in den Figuren nicht dargestellt ist, mittels der die Anhalte- und Antriebs-Walzen 29 an den Antriebsmotor angeschaltet bzw. von diesem abgeschaltet werden. Dadurch ist eine besonders schnelle Folge der intermittierenden Vorschübe des dritten Trägerbandes 21 mit den anderen Teile 22 darauf gewährleistet.

In Fig. 2 ist schematisch eine Darstellung der ersten Abnahmestation 13 und der zweiten Abnahmestation 23 und deren Zuordnung sowie deren Funktionen gemäß vorliegender Erfindung vereinfacht dargestellt. Die Abnahmestationen 13 und 23 bestehen im wesentlichen aus eine keilförmigen Führungsteil 130 bzw. 230 mit einer spitzwinkligen Umlenkkante 131 bzw. 231 an der Spitze. Man kann dies auch die Spendkanten nennen. An der Abnahmestation 13 wird das erste Trägerband 11 mit den Etiketten 12 darauf in Richtung des Pfeils 100 auf die Umlenkkante 131 transportiert und dann nach Ablösung der Etiketten 12 in Richtung des Pfeils 101 abtransportiert. In vergleichbarer Weise wird das dritte Trägerband 21 mit den dicht darauf angeordneten anderen Teilen 22 in Richtung des Pfeils 200 auf die Umlenkkante 231 transportiert und dann nach Ablösung des anderen Teils 22 in Richtung des Pfeils 201 abtransportiert. Die Bewegung des Trägerbandes 11 erfolgt kontinuierlich, während die Bewegung des Trägerbandes 21 intermittierend in Schritten erfolgt, die in etwa der Länge der anderen Teile entspricht. Die Bewegungspause bestimmt den Abstand der auf das Trägerband 24, 14 übertragenen anderen Teile 22. Das vierte Trägerband 24 mit dem jeweils vereinzelten anderen Teil 22 darauf läuft noch etwas senkrecht auf die Ebene der Bewegungsbahn entsprechend den Pfeilen 100 bzw. 140 zu, in der sich das erste Trägerband 11 bis zur Umlenkkante 131 und dann das zweite bzw. vierte Trägerband 14 bzw. 24 rechts von der oberen Umlenkrolle 16 bewegt. Das rechte Etikett 12 bedeckt bereits ein anderes Teils 22, während das mittlere Etikett 12 sich noch über dem von Trägerband freien Bereich befindet und sich das nächste andere Teil 12 auf dem Trägerband 24 noch vor der oberen Umlenkrolle 16 befindet. Der von Trägerband freie Bereich bei der ersten Abnahmestation 13 ist zwischen der Umlenkkante 131 und der oberen Umlenkrolle 16 gegeben. Der von Trägerband freie Bereich bei der zweiten Abnahmestation 23 ist zwischen der Umlenkkante 231 und der unteren Umlenkrolle 16 gegeben. Dieser Bereich ist in jedem Fall kürzer bemessen, als es der in Transportrichtung 100 bzw. 200 gesehenen Länge der sie überbrückenden Etiketten 12 bzw. anderen Teile 22 entspricht.

Mit der erfindungsgemäß gestalteten Vorrichtung können als andere Teile 22 Sicherheitselemente unter den Etiketten 12 plaziert werden, wobei die Sicherheitselemente elektromagnetisch oder akustisch oder mit Radiofrequenzen erregbar sind. Als andere Teile 22 können auch Verkaufsfahnen oder Hinweisfahnen oder Griffschlaufen oder ähnliche Teile so unter den Etiketten 12 plaziert werden, daß interessierende Teile unter dem Etikett 12 hervorstehen. Um dies in vorteilhafter Weise steuern zu können, ist in Ausgestaltung der Erfindung die Steuerung mit einem Mikrokontroller versehen. Mit dessen Hilfe sind unterschiedliche Plazierungen durchführbar, Insbesondere kann unter jedes oder nur unter jedes 2., 3., 7., oder unter jedes 2., 5., 9. Etikett bzw. Aufkleber ein anderes Teil 22 plaziert werden Es kann mittels der Steuerung auch eine andere vorteilhafte Reihenfolge von Etiketten bzw. Aufklebern gewählt werden.

Ein erstes Anwendungsbeispiel für die erfindungsgemäße Vorrichtung ist in Fig. 3 dargestellt. Bei dem dargestellten fertigen Etikettenstreifen 300 ist unter jedes zweite Etikett 12 ein anderes Teil 22 plaziert. Bei dem weiteren, in Fig. 4 dargestellten Anwendungsbeispiel eines fertigen Etikettenstreifens 40 ist unter jedem Etikett 12 ein anderes Teil 22 plaziert. Die in diesen beiden Anwendungsbeispielen dargestellten anderen Teile 22 werden von den darüber angeordneten Etiketten 12 vollständig bedeckt.

In Fig. 5 ist schematisch ein drittes Anwendungsbeispiel für einen fertigen Etikettenstreifen 50 dargestellt, bei dem unter jedes Etikett 12 ein anderes Teil 22 plaziert ist, von dem ein Teil 522 seitlich unter dem Etikett herausschaut, beispielsweise eine Griffschlaufe. Statt einer Griffschlaufe können die herausstehenden Teile 522 auch Verkaufs- oder Hinweisfahnen sein.

Fig. 6 zeigt schematisch ein viertes Anwendungsbeispiel für einen fertigen Etikettenstreifen 60, bei dem unter jedes Etikett 12 ein anderes Teil in Form eines durchgehenden Streifens 612, ein endloses Band plaziert ist, beispielsweise ein Magnetband für die Verwendung bei Spezialkassen und Parkhäusern. Anstelle des Magnetbandes bzw. des Streifens 612 kann auch ein Metallstreifen in Form einer Schur, eines Fadens eines Seiles oder einer schmalen dünnen Folie Verwendung finden. Möglich ist es, dieses Metallband endlos oder in Teilstücken aufzubringen. So kann es beispielsweise endlos auf dem dritten Trägerband 21 zugeführt, durch Schneiden in einzelne Abschnitte aufgetrennt und diese abgeschnittenen Teile intermittierend unter den Etiketten 12 plaziert werden. Eine weitere Variante besteht darin, den einzelnen Abschnitt des Metallfadens nur so lange zu machen, daß kein Ende unter dem fertigen Etikett 12 hervorschaut und eventuell herausgezogen werden könnte. Die Anordnung eines solchen Abschnittes kann quer zum oder in Längsrichtung des Etikettenstreifens 60 erfolgen.

Bei der gemäß der Erfindung gestalteten Maschine sind Sensoren an verschiedenen Positionen der Transportwege der verschiedenen Trägerbänder 11, 14, 21 und 24 vorgesehen, mit deren Hilfe die Steuerung entsprechende Positionssignale generiert zur orts- und taktgerechten Plazierung der anderen Teile 22 auf dem vierten Trägerband 24 bzw. 14 bzw. 11, zur zeitgerechten Bedienung der Anhalte- und Antriebs-Walzen 29, der sogenannten Stop und Go-Walzen, um das dritte Trägerband 21 mit den anderen Teilen 22 intermittierend vorzuschieben, sowie zur Findung, Einstellung und Regelung der verschiedenen Geschwindigkeiten der einzelnen Trägerbänder. Diese Sensoren, ebenso wie die Steuerung, sind in den Figuren im einzelnen nicht dargestellt.

Entsprechend einem zweiten sehr vorteilhaften Ausführungsbeispiel, das in Fig. 7 und der vergrößerten Detaildarstellung gemäß Fig. 8 schematisch dargestellt ist, läßt sich auf einfache Weise mit der Erfindung ein Streifen mit selbstklebenden Etiketten oder mit selbstklebendem Aufkleber herstellen, die eine klebefreie Zone aufweisen. Zu diesem Zweck werden entsprechend dieser Ausgestaltung die zu plazierenden anderen Teile 22 derart auf das vierte Trägerband 24 aufgesetzt, daß sie mit ihrer Klebeseite 722 mit der Klebeseite 122 des sie bedeckenden Etiketts 12 zusammenkommen bzw. zusammenlaminiert werden, wodurch ein abziehbares Etikett 127 mit einer klebefreien Zone 128 gebildet ist.

Zur Herstellung eines Etiketts 127 mit einer klebefreien Zone 128 ist die zweite Abnahmestation 73 etwas anders gestaltet als die in Fig. 1 dargestellte Abnahmestation 23. Diese Abnahmestation 73 ist in unmittelbarer Nähe der ersten Abnahmestation 13 angeordnet und derart in Transportrichtung 100 der von der ersten Trägerbahn 11 abgelösten Etiketten 12 geneigt, daß die von der dritten Trägerbahn 21 durch die zweite Abnahmestation 73 gelösten anderen Teile mit ihrer Klebseite 722 unmittelbar auf die Klebseite 122 des darüber transportierten, von der ersten Trägerbahn 11 unmittelbar davor durch die erste Abnahmestation 13 gelösten Etiketts 12 zu liegen kommen, wobei die beiden Klebflächen 122 und 722 einen spitzen Winkel miteinander einschließen, und danach beide gemeinsam auf das zweite Trägerband 14 aufgesetzt und angedrückt werden, wobei die nicht mit Klebstoff versehene Seite 128 des anderen Teils 22 unmittelbar auf dem zweiten Trägerband 14 bzw. dem vierten Trägerband 24 zu liegen kommt. Im gezeigten Ausführungsbeispiel bilden die Zuführungsrichtungen 100 der Etiketten 12 und 700 der anderen Teile einen unter 90° liegenden spitzen Winkel miteinander.

Möglich erscheint es auch, daß bei der Übertragung des vom dritten Trägerband 21 gelösten anderen Teils 22 auf das vierte Trägerband 24 dieses mit einer leicht haftenden Oberfläche übernimmt und transportiert, bis es mit seiner Klebfläche 722 mit der Klebfläche 127 zusammenkommt und dort fester verklebt wird. Die klebfreie Zone 128 muss dann gegebenenfalls vom vierten Trägerband 24 lösbar sein.

In Fig. 9 ist schematisch eine Darstellung einer dritten wesentlichen Ausführungsform der erfindungsgemäßen Vorrichtung mit der ersten Abnahmestation 13 und der Ab- und Zuführung des ersten Trägerbandes 11 und des zweiten Trägerbandes 14 gezeigt, wobei diese Ausführungsform zur Umsetzung der Etiketten 12 vom alten 11 auf einen neues 14 oder versetzt auf das alte Trägerband 11 dient. Bei dieser Ausführungsform bzw. Anwendung der in Fig. 1 schematisch ganz dargestellten erfindungsgemäß gestalteten Vorrichtung wird die zweite Abnahmestation für diesen Einsatz bzw. diese Anwendung nicht benötigt. Der intermittierende Vorschub des dritten Trägerbandes 21 unterbleibt.

In Fig. 10 ist schematisch ein Anwendungsbeispiel für einen Etikettenstreifen 110, bei dem jedes Etikett 12 mittels der in Fig. 9 schematisch gezeigten Ausführungsform bzw. Betriebsweise der erfindungsgemäßen Vorrichtung vom ersten Trägerband 11 aus seiner mit 12' bezeichneten, gestrichelt dargestellten ursprünglichen Lage gelöst und in seitlicher Richtung wie auch in Längsrichtung versetzt wieder auf demselben Trägerband 11 aufgesetzt ist.

In Fig. 11 ist schematisch ein zweites Anwendungsbeispiel für einen Etikettenstreifen 111, bei dem jedes ursprüngliche Stoß an Stoß hergestellte Etikett 12 mittels der in Fig. 9 schematisch gezeigten Ausführungsform bzw. Betriebsweise der erfindungsgemäßen Vorrichtung vom ersten Trägerband 11 gelöst und in Längsrichtung versetzt wieder auf demselben Trägerband 11 oder einem zweiten Trägerband 14 mit vergrößertem Abstand zwischen den Etiketten 12 wieder aufgesetzt ist. Im oberen Teil der Fig. 11 ist der ursprüngliche Etikettenstreifen 1 mit den Stoß an Stoß angeordneten Etiketten 12 und im unterer Teil der Fig. 11 der erzeugte Etikettenstreifen 111 mit den vereinzelten Etiketten 12 dargestellt. Der Abstand zwischen den einzelnen Etiketten kann bis zu 0,5 mm gering und selbstverständlich größer sein.

Anstelle von Etiketten, unter denen andere Teile plaziert werden, können bei der vorliegenden Erfindung auch Kartonstreifen oder Streifen aus Kunststoff oder anderen Materialien verarbeitet werden. Möglich ist auch bereits in Form ausgestanzte und auf einem Trägerband angeordnete Teile aus diesen Materialien zu verwenden und unter denen mit Hilfe der Vorrichtung andere Teile zu plazieren. Die Anwendungsmöglichkeiten sind sehr vielfältig.

In vorteilhafter Weise gestattet die Erfindung die einfache Herstellung von Streifen bzw. Endlosbändern mit darauf aufgebrachten selbstklebenden Etiketten, Aufklebern oder dergleichen, unter denen oder auch auf denen andere Teile plaziert sind, welche mit dem selbstklebenden Etikett auf die zu etikettierende Sache zu übertragen ist. Andere vorteilhafte Ausgestaltungen und Anwendungen sind möglich und wurden in vorstehender Beschreibung zum Teil dargestellt.

Nachfolgend wird eine Vorrichtung zur seitlichen Steuerung und Regelung der Führung von Bahnen und Bändern beschrieben, die im Rahmen der Erfindung betreffend die Vorrichtung zur Herstellung von Streifen mit Etiketten besonders vorteilhaft anzuwenden ist und entsprechend erfindungsgemäß ausgestaltet wurde.

Diese Erfindung geht aus von einer Vorrichtung mit einer seitlichen Steuerung und Regelung der Führung von Bahnen und Bändern, insbesondere Etikettenbahnen und deren Trägerbänder, wobei die Kante der Bahn durch eine Bahnkantensteuerung mittels eines Sensors erkannt wird, und der Regelungseingriff über Richtungsänderung von Regelwalzen erfolgt, über welche die Bahn geführt ist, gemäß Anspruch 20.

Bei einer bekannten Bahnkantensteuerung wie sie beispielsweise von der Firma Erhardt + Leimer, D-86136 Augsburg, unter der Bezeichnung Drehrahmen DR 21 angeboten wird, ist zur seitlichen Steuerung und Regelung der Führung von Bahnen vorgesehen, die Kante der Bahn mittels eines Sensors zu erkennen und den Regelungseingriff über Richtungsänderung von Regelwalzen, über welche die Bahn geführt ist, durchzuführen. Die Regelwalzen sind auf einem Drehrahmen angeordnet, der von einem Motor entsprechend den festgestellten Abweichungen der Kante gesteuert wird. Bei dieser bekannten Bahnsteuerung wird die Kante vom Sensor, insbesondere einem optischen Sensor, direkt und unmittelbar gelesen. Bei Bahnen und Bändern, welche diffuse, gewellte oder mit Vor- und Rücksprüngen versehene Kanten aufweisen, kommt diese bekannte Bahnkantensteuerung besonders dann in Regelungsschwierigkeiten, wenn die Unregelmäßigkeiten der Kantenkontur einen kleinen Rapport aufweist, d.h. der Wechsel in der Kantenkontur sehr kurz hintereinander auftritt. Die Bahnkantensteuerung kann dadurch völlig außer Tritt geraten.

Selbstklebeetiketten werden in bekannter Weise derart hergestellt, daß aus einem Etikettenmaterial, welches von einem bandförmigen Träger getragen wird und lösbar mit diesem verklebt ist, Einzeletiketten durch Ausstanzen mit einem geeigneten Stanzwerkzeug in der gewünschten Form und Größe ausgestanzt werden. Der Träger mit den daran haftenden Selbstklebeetiketten wird dann nach dem Entfernen der nicht benötigten Reste des Etikettenmaterials, das heißt nach dem sogenannten Ab- oder Entgittern, zu einer Etikettenrolle aufgewickelt. Diese wird später in einen Etikettenspender eingelegt, mit dessen Hilfe die abgelösten Etiketten auf einen zu etikettierenden Gegenstand bzw. Artikel übertragen werden. Es besteht in der Praxis der große Wunsch, daß unter solche Selbstklebeetiketten auch andere Teile plaziert werden, welche mit dem Selbstklebeetikett in einem einzigen Arbeitsgang paßgenau auf die zu etikettierende Sache übertragen bzw. aufgeklebt werden können. Dies können beispielsweise Sicherheitsetiketten aus einem Sicherheitsetikettenstreifen sein, welcher mit einer diffusen Kantenkontur versehen ist und lagegerecht mit der Deckbahn zusammengeführt werden soll.

Die Erfindung ist anhand von in der Zeichnung in Fig. 12 - 13 dargestellten Ausführungsbeispielen der erfindungsgemäßen Vorrichtung in der nachfolgenden Beschreibung näher erläutert.

In Fig. 12 ist die Erfindung in Zusammenhang mit einer bekannten Bahnkantensteuerung perspektivisch dargestellt. Die Bahnkantensteuerung enthält eine Drehrahmen 1', auf dem zwei Regelwalzen 2' und 3' gelagert sind. Eine Bahn 4' wird in Richtung des Pfeiles 5' über die Regelwalzen 2' und 3' geführt, an ihnen umgelenkt und von nicht dargestellten Antriebswalzen gezogen. Unterhalb der Regelwalze 2' ist mittig und senkrecht zur Regelwalze 2' ein nicht dargestellter Drehpunkt für den Drehrahmen 1', um den dieser somit quer zur Transportrichtung verdreht wird. Dadurch wird insbesondere der Teil der Bahn 4', welcher auf der Regelwalze 3' aufliegt, quer zur Transportrichtung 5' ausgelenkt und zur seitlichen Steuerung und Regelung verschoben. Zur Feststellung der Lage der Kante 6' der Bahn 4' ist ein Sensor 7' vorgesehen. Dieser vorzugsweise optische Sensor 7' ist gegebenenfalls quer zur Transportrichtung 5' verstellbar an einer quer über die Breite der Bahn 4' verlaufenden Schiene 8' befestigt, die ihrerseits am Drehrahmen 1' befestigt ist. Dadurch kann der Sensor 7' seitlich auf die gewünschte Position der Kante 6' einjustiert werden. Wie der Sensor 7' mit seinen Signalen, dem Antrieb des Drehrahmens zur seitlichen Verstellung der Bahn 4', und anderen Baugruppen zusammenarbeitet ist hier nicht näher dargestellt und ausgeführt, da es nicht Gegenstand der Erfindung ist. Hingewiesen sei noch auf die Tatsache, daß die mit 4' bezeichnete Bahn mit ihrer unter dem Sensor 7' liegenden Kante 6' und der gegenüberliegenden Kante 6'', die größtmögliche Breite einer solchen Bahn darstellt, welche von der dargestellten Bahnkantensteuerung betrieben werden kann. Aus Gründen der besseren Darstellung im Hinblick auf die Erfindung ist diese Bahn 4' in der Fig. 1 gezeigt ist. Die zugehörigen Kanten 6' und 6'' sind gerade Kanten.

In Fig. 12 ist schematisch eine erfindungsgemäß gestaltete Kulissenführung 20' dargestellt, die mit leichtgängigen Rollen 21' und 22' auf der am Drehrahmeh 1' befestigten Schiene 8' quer zur Transportrichtung 5', wie durch den Doppelpfeil angegeben, verschiebbar ist. Die Kulissenführung 20' kann auch an einer völlig eigenen Schiene, die am Drehrahmen 1' befestigt ist, quer zur Transportrichtung 5' geführt sein. In der Kulissenführung 20' ist eine Bahn 41' geführt, deren Kanten 410' etwa stufenförmig vorspringende Teile 411' mit größerer Breite und zurückspringende Teile 412' mit geringerer Breite aufweisen. Diese Art von Kantenkontur kann generell als diffus oder genauer als gestufte Wellenkante bezeichnet werden. Diese Bahn 41' ist in die Kulissenführung 20' in der Weise eingelegt, daß sie oben und unten sowie an den Kanten 410' mit nur geringem Spiel durch die so von der Kulissenführung 20' gebildete Öffnung hindurch gezogen wird. Dadurch wird bei seitlicher Verschiebung der Bahn 41' die Kulissenführung 20' mit dieser seitlich mitbewegt. Man kann sagen, daß die Kulissenführung' 20 mit der Bahn 41' 'mit schwimmt', d.h. deren seitliche Bewegungen zwangsweise mitmacht. Die Kulissenführung 20' weist eine gerade Kante 23' auf, die dem Sensor 7' eine Referenzkante liefert. Statt der diffusen Kante 410' der Bahn 41' mit den vor- und zurückspringenden Teilen 411' und 412' tastet der Sensor 7' die als Referenzkante dienende gerade Kante 23' der Kulissenführung 20' ab. Diese Referenzkante folgt durch die Zwangsbewegung der Kulissenführung 20' der Bewegung der Bahn 41', und kann daher zur seitlichen Steuerung und Führung der Bahn 41' benutzt werden.

Anhand der Figuren 13 und 14 ist schematisch in Vorderansicht und Draufsicht die Kulissenführung in ihrem Aufbau näher dargestellt. Die Rollen 21' und 22' sind an einem Tragbügel 24' befestigt, an dem ein Halterahmen 25' mit einem Basisteil 26' angebracht ist. In das Basisteil 26' ist eine Vertiefung 27' eingearbeitet, in welcher einerseits die Bahn 41' und andererseits ein quer zur Transportrichtung innerhalb der Kulissenführung 20', entsprechend dem Doppelpfeil in Fig. 12, verstellbares Teil 30' liegt. Beide, Bahn 41' und verstellbares Teil 30', werden gegenüber der Vertiefung 27' von einer Abdekkung 28' abgedeckt, die beispielsweise mit vier Schrauben 280' auf dem Basisteil 26' und dem Halterahmen 25' befestigt ist. Damit liegt die Bahn 4' mit ihren vorspringenden Teilen 411' rechts in Fig. 12 an einem ersten festen seitlichen Anschlag 29' an, links in Fig. 12 an einem zweiten seitlichen Anschlag 31', der entsprechend der Verstellbarkeit des Teils 30' verstellbar ist, mit ihrer Unterseite in der Vertiefung 27' des Basisteils 26' und wird auf der oberen Seite von der Abdeckung 28' bedeckt und gehalten. Der zwischen diesen begrenzenden Teilen 29', 27', 31' und 28' gebildete Raum ist so bemessen, daß die Bahn 41' einerseits ohne viel Reibungsverluste gut gleiten kann und andererseits doch eine ausreichend bemessene seitliche Zwangsführung für die Kulissenführung 20' bildet. So kann beispielsweise das seitliche Spiel je etwa 0,2 mm und das Höhenspiel ca. 0,5 mm betragen.

Das verstellbare Teil 30' bildet, wie bereits oben ausgeführt, einen seitlichen verstellbaren Anschlag 31', der von maximaler Bahnbreite, wie in Fig. 13 und 14 gezeigt, zu geringerer Bahnbreite hin auf den festen seitlichen Anschlag 29' verstellbar ist. Dazu sind in der Abdeckung 28' zwei Langlöcher 281' vorgesehen. In diesen Langlöchern 281' sind Feststellschrauben 328' geführt. Diese Feststellschrauben 328' sind mit dem verstellbaren Teil 30' verbunden, halten es an der Abdeckung 28' fest, sind nach Lösen mit ihm quer zur Transportrichtung 5' verschiebbar und halten es nach Anziehen in der neuen Position. Somit ist auf einfache Weise ein verstellbarer seitlicher Anschlag 31' innerhalb der Kulissenführung 20' gebildet.

Die Kulissenführung 20' ist aus leichtgewichtigem Material, insbesondere Aluminium gefertigt, um bei geringem Gewicht das leichte Mitgehen mit der seitlichen Bewegung der in ihr geführten Bahn zu unterstützen.

Entsprechend einem weiteren Ausführungsbeispiel der Erfindung können mehrere Bahnen, auch mit unterschiedlich gestalteten diffusen Kantenkonturen, nebeneinander transportiert und ausgerichtet geführt werden. In Fig. 12 ist in gestrichelter Darstellung parallel zur Bahn 41' eine zweite Bahn 42' dargestellt. Dies Bahn 42' hat in Wellen geformte Ränder 420' mit vorspringenden Bäuchen 421' und zurückweichenden Einschnitten 422'. Für diese Bahn 42' ist eine zweite Kulissenführung 202' vorgesehen, die in Fig. 12 andeutungsweise gestrichelt dargestellt ist. Diese zweite Kulissenführung 202' ist durch nicht dargestellte Mittel mit der ersten Kulissenführung 20' mechanisch verbunden. Für beide dann nebeneinander herlaufende Bahnen 41' und 42' dient die beim Sensor 7' liegende gerade Kante 23' der ersten Kulissenführung 20' als Referenzkante. Damit kann man auf diese Weise zwei, gegebenenfalls auch drei oder mehr Bahnen parallel zueinander ausgerichtet seitlich steuern und regeln.

Die erfindungsgemäße Kulissenführung kann in einer weiteren Ausführungsform auch derart gestaltet sein, daß ein oder bevorzugt eine Vielzahl von sehr schmalen Bändern, wie insbesondere nur ein mm oder wenige mm breite Metallbänder, die beispielsweise als Sicherheitsstreifen in Banknoten eingearbeitet werden und bei denen die direkte Erkennung der an sich geraden Kante wegen der geringen Bahnbreite erhebliche Schwierigkeiten bei der Kantenerkennung durch den Sensor macht, in der Kulissenführung in einem oder einer Vielzahl von Durchlässen geführt ist bzw. sind.

In vorteilhafter Weise ist durch die erfindungsgemäß gestaltete Kulissenführung ein preiswertes Teil geschaffen, welches bei allen herkömmlichen Bahnkantensteuerungen das Flatterproblem bei der Verarbeitung von Bahnen mit diffusen Kanten auf einfache, zuverlässige und preiswerte Weise löst. Weiterhin schafft die Erfindung die Möglichkeit, eines oder eine Vielzahl von besonders schmalen Bändern nebeneinander zu führen und mittels der gemeinsamen Referenzkante seitlich zu steuern.

## Patentansprüche

1. Vorrichtung zum Herstellen eines Streifens mit selbstklebenden Etiketten oder anderen Materialien mit unterlegten Teilen, insbesondere eines Etikettenstreifens, bei dem auf einem Trägerband abnehmbare, selbstklebende Etiketten aufgebracht sind, bei denen unter dem eigentlichen Etikett andere Teile, wie insbesondere Sicherheitselemente, vorgesehen sind, welche bei Abziehen des selbstklebenden Etiketts vom Trägerband zusammen mit diesem auf eine mit dem Etikett zu versehende Sache übertragbar sind,
**wobei**
eine erste Vorratsrolle (10) mit zugehöriger Transporteinrichtung vorgesehen ist, von welcher ein erstes Trägerband (11) mit Etiketten (12) abgespult wird,
eine erste Abnahmestation (13) vorgesehen ist, an welcher die Etiketten (12) von diesem ersten Trägerband (11) abgelöst und nach transportierendem Vorschieben über einen Bereich, der von Trägerband frei ist, auf ein zweites Trägerband (14) aufgesetzt werden,
eine erste Aufwickelrolle (15) mit zugehöriger Transporteinrichtung vorgesehen ist, auf der das erste Trägerband (11) aufgewickelt wird, eine zweite Vorratsrolle (20) mit zugehöriger Transporteinrichtung vorgesehen ist, von welcher ein drittes Trägerband (21) mit darauf aufgebrachten anderen Teilen (22), die unter dem Etikett (12) anzuordnen sind, abgespult wird,
eine zweite Abnahmestation (23) vorgesehen ist, an welcher die anderen Teile (22) von diesem dritten Trägerband (21) abgelöst und nach transportierendem Vorschieben über einen Bereich, der von Trägerband frei ist, auf ein viertes Trägerband (24) aufgesetzt werden,
eine zweite Aufwickelrolle (25) mit zugehöriger Transporteinrichtung vorgesehen ist, auf der das dritte Trägerband (21) aufgewickelt wird, ein gesteuerter intermittierender Antrieb für das dritte Trägerband (21) mit den anderen Teilen (22) darauf vorgesehen ist, mit dessen Hilfe dieses derart örtlich geführt, gesteuert vorgeschoben und intermittierend angetrieben wird, daß die anderen Teile (22) auf das vierte Trägerband (24) an gewünschter Stelle aufsetzbar sind,
Anhalte- und Antriebs-Walzen (29), sogenannte Stop und Go-Walzen, für den intermittierenden Vorschub des dritten Trägerbandes (21) mit den anderen Teilen (22) darauf vorgesehen sind,
eine besondere Schnellschaltkupplung vorgesehen ist, mittels der die Anhalte- und Antriebs-Walzen (29), die sogenannten Stop und Go-Walzen, an einen Antriebsmotor angeschaltet bzw. von diesem abgeschaltet werden,
eine dritte Aufwickelrolle (15) mit zugehöriger Transporteinrichtung vorgesehen ist, auf welche das zweite Trägerband (14) aufwickelbar ist, wobei die Aufwickelgeschwindigkeit in etwa der Abwickelgeschwindigkeit entspricht, mit dem das erste Trägerband (11) von der ersten Vorratsrolle (10) abgewickelt wird,
das mit den aufgesetzten anderen Teilen (22) versehene vierte Trägerband (24) als das zweite Trägerband (14) fungieren kann, auf welches die an der ersten Abnahmestation abgelösten Etiketten (12) orts- und taktgenau an der gewünschten Stelle aufgesetzt sind und somit die anderen Teile (22) ganz oder teilweise überdecken.

2. Vorrichtung nach Anspruch 1, **dadurch gekennzeichnet, daß** als das zweite Trägerband (14) bzw. das vierte Trägerband (24), auf welches die anderen Teile (22) und danach die Etiketten (12) aufgesetzt werden, das erste Trägerband (11), von dem die selbstklebenden Etiketten (12) an der ersten Abnahmestation (13) abgenommen sind, verwendet ist, wobei eine entsprechende, geeignete Führung (16) und Zuführung des ersten Trägerbandes (11) vorgesehen ist.

3. Vorrichtung nach Anspruch 1 oder 2, **dadurch gekennzeichnet, daß** die zweite Abnahmestation (23) im wesentlichen senkrecht zur ersten Abnahmestation (13) angeordnet ist.

4. Vorrichtung nach Anspruch 1, 2 oder 3, **dadurch gekennzeichnet, daß** für die Trägerbänder (11, 14, 21, 24) zur seitlichen Steuerung und Regelung der Bandführung Bahnkantensteuerungen (17, 27) vorgesehen sind.

5. Vorrichtung nach einem der vorigen Ansprüche, **dadurch gekennzeichnet, daß** für jedes Trägerband (11, 14, 21, 24) jeweils ein stufenlos, insbesondere über Potentiometer, regelbarer elektrischer Motor für das Ziehen und das Bremsen des jeweiligen Trägerbandes (11, 14, 21, 24) vorgesehen ist.

6. Vorrichtung nach einem der vorigen Ansprüche, **dadurch gekennzeichnet, daß** ein zentraler Servomotor mit programmierbarem Umrichter für den koordinierten Antriebs- und Bremsvorgang aller Transporteinrichtungen vorgesehen ist.

7. Vorrichtung nach einem der vorigen Ansprüche, **dadurch gekennzeichnet, daß** eine Erkennungsschaltung von Fehletiketten vorgesehen ist, vorzugsweise für jedes einzelne mit Etiketten (12) oder anderen Teilen (22) versehene Trägerband (11, 14, 21, 24).

8. Vorrichtung nach einem der vorigen Ansprüche, **dadurch gekennzeichnet, daß** eine Kontrollvorrichtung zur Feststellung von Rissen im Trägerband (11, 14, 21, 24) vorgesehen ist, vorzugsweise für jedes einzelne mit Etiketten (12) oder anderen Teilen (22) versehene Trägerband.

9. Vorrichtung nach einem der vorigen Ansprüche, **dadurch gekennzeichnet, daß** automatisch be- und entlüftbare Expansionswellen (18, 28) vorgesehen sind, auf denen die Vorrats- (10, 20) und Aufwickelrollen (15, 25) aufgespannt sind.

10. Vorrichtung nach einem der vorigen Ansprüche, **dadurch gekennzeichnet, daß** eine verstellbare Erkennungsschaltung für das Rollenende des Trägerbandes (21) für die anderen Teile (22) vorgesehen ist, die insbesondere mit Blinklicht die Erkennung meldet.

11. Vorrichtung nach Anspruch 1 oder einem der Ansprüche 2 - 10, **dadurch gekennzeichnet, daß** die Anhalte- und Antriebs-Walzen (29), die sogenannten Stop und Go-Walzen, aus einem Spezialgummi hergestellt sind.

12. Vorrichtung nach Anspruch 11, **dadurch gekennzeichnet, daß** die Anhalte- und Antriebs-Walzen (29), die sogenannten Stop und Go-Walzen, auswechselbar und/oder automatisch und/oder pneumatisch zustellbar sind.

13. Vorrichtung nach einem der vorigen Ansprüche, **dadurch gekennzeichnet, daß** als andere Teile (22) Sicherheitselemente unter den Etiketten (12) plaziert werden, wobei die Sicherheitselemente elektromagnetisch oder akustisch oder mit Radiofrequenzen erregbar sind.

14. Vorrichtung nach einem der vorigen Ansprüche 1 bis 12, **dadurch gekennzeichnet, daß** als andere Teile (22) Verkaufsfahnen oder Hinweisfahnen oder Griffschlaufen (522) oder ähnliche Teile (612) so unter den Etiketten (12) plazierbar sind, daß interessierende Teile (522) unter dem Etikett (12) hervorstehen.

15. Vorrichtung nach einem der vorigen Ansprüche, **dadurch gekennzeichnet, daß** die Steuerung mit einem Mikrokontroller versehen ist und daß mit dessen Hilfe unterschiedliche Plazierungen durchführbar sind, daß insbesondere unter jedes oder nur unter jedes 2., 3., 7., oder unter jedes 2., 5., 9. Etikett (12) bzw. Aufkleber oder eine andere vorteilhafte Reihenfolge von Etiketten (12) bzw. Aufklebern, ein anderes Teil (22) plaziert wird.

16. Vorrichtung nach Anspruch 15 oder einem der Ansprüche 1 bis 14, **dadurch gekennzeichnet, daß** Sensoren an verschiedenen Positionen der Transportwege der verschiedenen Trägerbänder (11, 14, 21, 24) vorgesehen sind, mit deren Hilfe die Steuerung entsprechende Positionssignale generiert zur orts- und taktgerechten Plazierung der anderen Teile (22) auf dem vierten Trägerband (24), zur zeitgerechten Bedienung der Anhalte- und Antriebs-Walzen (29), der sogenannten Stop und Go-Walzen, um das dritte Trägerband (21) mit den anderen Teilen (22) intermittierend vorzuschieben, sowie zur Findung, Einstellung und Regelung der verschiedenen Geschwindigkeiten der einzelnen Trägerbänder (11, 14, 21, 24).

17. Vorrichtung nach einem der Ansprüche 1 bis 16, **dadurch gekennzeichnet, daß** die zu plazierenden anderen Teile (22) derart auf das vierte Trägerband (24) aufgesetzt werden, daß sie mit ihrer Klebeseite (722) mit der Klebeseite (122) des sie bedeckenden Etiketts (12) zusammenkommen bzw. zusammenlaminiert werden, wodurch ein abziehbares Etikett (127) mit einer klebefreien Zone (128) gebildet ist.

18. Vorrichtung nach Anspruch 17, **dadurch gekennzeichnet, daß** die zweite Abnahmestation (73) in unmittelbarer Nähe der ersten Abnahmestation (13) angeordnet und derart in Transportrichtung (100) der von der ersten Trägerbahn (11) abgelösten Etiketten (12) geneigt ist, daß die von der dritten Trägerbahn (21) durch die zweite Abnahmestation (73) gelösten anderen Teile (22) mit ihrer Klebseite (722) unmittelbar auf die Klebseite (127) des darüber transportierten, von der ersten Trägerbahn (11) unmittelbar davor durch die erste Abnahmestation (13) gelösten Etiketts (12) zu liegen kommen, wobei die beiden Klebflächen (722, 127) einen spitzen Winkel miteinander einschließen, und danach beide gemeinsam auf das zweite Trägerband (14) aufgesetzt und angedrückt werden, wobei die nicht mit Klebstoff versehene Seite (128) des anderen Teils (22) unmittelbar auf dem zweiten Trägerband (14) bzw. dem vierten Trägerband (24) zu liegen kommt.

19. Vorrichtung nach einem der vorigen Ansprüche, **dadurch gekennzeichnet, daß** anstelle von Etiketten (12), unter denen andere Teile (22) plaziert werden, Kartonstreifen oder Streifen aus Kunststoff oder anderen Materialien oder bereits in Form ausgestanzte und auf einem Trägerband angeordnete Teile, vorgesehen sind, unter denen mit Hilfe der Vorrichtung andere Teile (22) plaziert werden.

20. Vorrichtung nach Anspruch 4, **dadurch gekennzeichnet, daß** die Bahnkantensteuerung (17, 27), die zur seitlichen Steuerung und Regelung der Führung der Etikettenbahnen und deren Trägerbänder vorgesehen ist, die Kante der Bahn (4', 41', 42') mittels eines Sensors (7') erkennt, und der Regelungseingriff über Richtungsänderung von Regelwalzen (2', 3'), über welche die Bahn (4', 41', 42') geführt ist, erfolgt, wobei die Bahnkantensteuerung eine Kulissenführung (20') enthält, in welcher die Bahn (41', 42') geführt ist, die Kulissenführung (20') mit einer geraden Kante (23') versehen ist, welche dem Sensor (7') eine Referenzkante zur Bahnkantenerkennung liefert, die Kulissenführung (20') im Bereich des Sensors (7') angeordnet ist, die Kulissenführung (20') leichtgängig geführt ist und mit der seitlich geregelten Bahn (41', 42') mitschwimmt.

21. Vorrichtung nach Anspruch 20, **dadurch gekennzeichnet, daß** die Bahn (41' 42') mit ihrer einen seitlichen Kante an einem ersten seitlichen Anschlag (29') der Kulissenführung (20') anliegt und mit ihrer gegenüberliegenden seitlichen Kante an einem entsprechend der Bahnbreite entfernten zweiten seitlichen Anschlag (31') anliegt, wobei geringes Spiel zwischen der Bahn (41', 42') und den seitlichen Anschlägen (29', 31') vorgesehen ist.

22. Vorrichtung nach Anspruch 21, **dadurch gekennzeichnet, daß** die beiden seitlichen Anschläge (29', 31') entsprechend der Bahnbreite gegeneinander verstellbar sind.

23. Vorrichtung nach Anspruch 20, 21 oder 22, **dadurch gekennzeichnet, daß** die Kulissenführung (20') ein Basisteil (26') und ein es bzw. die auf ihm aufliegende Bahn (41', 42') abdeckendes Abdeckteil (28') aufweist.

24. Vorrichtung nach einem der Ansprüche 20 - 23, **dadurch gekennzeichnet, daß** die Kulissenführung (20') auf Rollen (21', 22') gelagert ist, und daß die Rollen (21', 22') auf einer Führung (8') gleiten, die quer zur Transportrichtung (5') der Bahn (41', 42') und in Transportrichtung (5') gesehen vor dem Sensor (7') angeordnet ist.

25. Vorrichtung nach einem der Ansprüche 20 - 24, **dadurch gekennzeichnet, daß** die Kulissenführung (20') eine Bahnführungslänge in Transportrichtung (5') der Bahn (41', 42') aufweist, die mindestens der Länge zwischen zwei vorspringenden Bereichen (411', 421') mit größerer Bahnbreite entspricht.

26. Vorrichtung nach einem der Ansprüche 20 - 25, **dadurch gekennzeichnet, daß** zumindest eine weitere Kulissenführung (202') neben der ersten Kulissenführung (20') vorgesehen und mit ihr fest verbunden ist, so daß zumindest eine weitere Bahn (42') neben der ersten (41') transportiert und in gleich bleibendem Abstand von der ersten von der gemeinsamen Referenzkante (23') seitlich regelbar ist.

27. Vorrichtung nach einem der Ansprüche 20 - 26, **dadurch gekennzeichnet, daß** die Kulissenführung (20', 202') aus leichtgewichtigem Material besteht, insbesondere Aluminium.

28. Vorrichtung nach einem der Ansprüche 20 - 27, **dadurch gekennzeichnet, daß** sie zur Bahnkantensteuerung von Bahnen (41', 42') verwendet wird, die diffuse, gewellte oder mit Vor- (411', 421') und Rücksprüngen (412', 422') versehene Kanten (410', 420') aufweisen.

29. Vorrichtung nach einem der Ansprüche 20 - 27, **dadurch gekennzeichnet, daß** sie zur Bahnkantensteuerung eines oder einer Vielzahl von besonders schmalen Bändern, insbesondere Metallbänder wie Sicherheitsstreifen für Banknoten, verwendet wird.

## Claims

1. Appliance for manufacturing a strip with self-adhesive labels or other materials with parts placed underneath, in particular a label strip on which removable seld-adhesive labels are applied to a carrier strip, on which carrier strip other parts, such as in particular security elements, are provided under the actual label, which other parts, when the self-adhesive label is detached from the carrier strip, can be transferred together with the latter onto an object to be furnished with the label,
**whereby**
a first supply spool (10), with associated transport device, is provided from which a first carrier strip (11) with labels (12) is unrolled,
a first removal station (13) is provided at which the labels (12) from this first carrier strip (11) are released and, after forward transport over a region which is free from carrier strip, are deposited on a second carrier strip (14),
a first winding spool (15), with associated transport device, is provided on which the first carrier strip (11) is wound,
a second supply spool (20), with associated transport device, is provided from which is unrolled a third carrier strip (21) with other parts (22), which are applied to it and which have to be arranged under the label (12),
a second removal station (23) is provided at which the other parts (22) are released from this third carrier strip (21) and, after forward transport over a region which is free from carrier strip, are deposited on a fourth carrier strip (24),
a second winding spool (25), with associated transport device, is provided on which the third carrier strip (21) is wound,
a controlled intermittent drive for the third carrier strip (21), with the other parts (22) on it, is provided by means of which this third carrier strip is guided locally, fed forward in a controlled manner and intermittently driven in such a way that the other parts (22) can be deposited on the fourth carrier strip (24) at desired position,
holding and drive rollers (29), so-called "stop-and-go" rollers, are provided for the intermittent forward feed of the third carrier strip (21) with the other parts (22) on it,
a special quick-action clutch is provided by means of which the holding and drive rollers (29), the so-called "stop-and-go" rollers, are connected to the drive motor and are disconnected from the latter,
a third winding spool (15), with associated transport device, is provided on which the second carrier strip (14) can be wound, the winding speed corresponding approximately to the unwinding speed with which the first carrier strip (11) is unwound from the first supply spool (10),
the fourth carrier strip (24) furnished with the deposited other parts (22) can function as the second carrier strip (14) on which the labels (12) released at the first removal station are deposited accurately with respect to location and time at the desired position and, by this means, cover the other parts (22) completely or partially.

2. Appliance according to claim 1, **characterized in that** the first carrier strip (11) from which the self-adhesive labels (12) are removed at the first removal station (13) is used as the second carrier strip (14) or the fourth carrier strip (24) on which the other parts (22) and subsequently the labels (12) are deposited, a corresponding, suitable guide (16) and feed system for the first carrier strip (11) being provided.

3. Appliance according to Claim 1 or 2, **characterized in that** the second removal station (23) is arranged substantially at right angles to the first removal station (13).

4. Appliance according to Claim 1, 2 or 3, **characterized in that** web edge controls (17, 27) are provided for the carrier strips (11, 14, 21, 24) for the lateral open-chain and closed-loop control of the strip guidance.

5. Appliance according to one of the preceding claims, **characterized in that** for each carrier strip (11, 14, 21, 24), a respective electric motor, which can be steplessly controlled, particularly by potentiometer, is provided for the traction and the retardation of the respective carrier strip (11, 14, 21, 24).

6. Appliance according to one of the preceding claims, **characterized in that** a central servomotor with programmable frequency converter is provided for the coordinated driving and retarding procedure of all transport devices.

7. Appliance according to one of the preceding claims, **characterized in that** a detection circuit for faulty labels is provided, preferably for each individual carrier strip (11, 14, 21, 24) furnished with labels (12) or other parts (22).

8. Appliance according to one of the preceding claims, **characterized in that** an inspection appliance is provided for detecting cracks in the carrier strips (11, 14, 21, 24) preferably for each individual carrier strip furnished with labels (12) or other parts (22).

9. Appliance according to one of the preceding claims, **characterized in that** expanding shafts (18, 28) are provided to and from which air can be automatically supplied and extracted and on which the supply spools (10, 20) and winding spools (15, 25) are secured.

10. Appliance according to one of the preceding claims, **characterized in that** an adjustable detection circuit is provided for the spool end of the carrier strip (21) for the other parts (22), which detection circuit reports detection in particular by flashing light.

11. Appliance according to claim 1 or one of the claims 2 - 10, **characterized in that** the holding and drive rollers (29), the so-called "stop-and-go" rollers, are manufactured from a special rubber.

12. Appliance according to claim 11, **characterized in that** the holding and drive rollers (29), the so-called "stop-and-go" rollers, can be exchanged and/or can be automatically and/or pneumatically adjusted.

13. Appliance according to one of the preceding claims, **characterized in that** security elements are placed as the other parts (22) under the labels (12), it being posssible to excite the security elements electromagnetically or acoustically or by radio frequencies.

14. Appliance according to one of the preceding claims 1 to 12, **characterized in that** sales tabs or instruction tabs or handling loops (522) or similar parts (612) can be placed as the other parts (22) under the labels (12) in such a way that interesting parts (522) protrude from under the label (12).

15. Appliance according to one of the preceding claims, **characterized in that** the control system is provided with a microcontroller and, by means of it, different placements can be carried out, in particular an other part (22) is placed under each label (12) or sticker or only under each second, third, seventh or under each second, fifth, ninth label (12) or sticker or some other advantageous sequence of labels (12) or stickers.

16. Appliance according to Claim 15 or one of Claims 1 to 14, **characterized in that** sensors are provided at various positions on the transport paths of the various carrier strips (11, 14, 21, 24), by means of which sensors the control system generates corresponding poosition signals for the cyclically correct placing of the other parts (22) in the correct position on the fourth carrier strip (24), for the operation at the correct time of the holding and drive rollers (29), the so-called "stop-and-go" rollers, in order to feed the third carrier strip (21) with the other parts (22) forward intermittently and to detect, set and control the various speeds of the individual carrier strips (11, 14, 21, 24).

17. Appliance according to one of claims 1 to 16, **characterized in that** the other parts (22) to be placed are deposited on the fourth carrier strip (24) in such a way that their adhesive sides (722) come together or are laminated together with the adhesive side (122) of the label (12) covering them, a detachable label (127) with an adhesive-free zone (128) being formed by this means.

18. Appliance according to Claim 17, **characterized in that** the second removal station (73) is arranged in the immediate vicinity of the first removal station (13) and is inclined in the transport direction (100) of the labels (12) released from the first carrier web (11) in such a way that the other parts (22) released from the third carrier web (21) by the second removal station (73) come to rest with their adhesive side (722) directly on the adhesive side (127) of the label (12) transported over the top and released immediately before from the first carrier web (11) by the first removal station (13), the two adhesive surfaces (722, 127) including an acute angle between them and the two subsequently being jointly deposited and pressed onto the second carrier strip (14), the side (128) of the other part (22) not provided with adhesive coming to rest directly on the second carrier strip (14) or the fourth carrier strip (24).

19. Appliance according to one of the preceding claims, **characterized in that** instead of labels (12) under which other parts (22) are placed, cardboard strips or strips of plastic or other materials or parts already punched into shape and arranged on a carrier strip, under which other parts (22) are placed by means of the appliance, are provided.

20. Appliance according claim 4, **characterized in that** the web edge control (17, 27), provided for the lateral open-chain and closed-loop control of the guidance the label webs and their carrier strips, the edge of the web (4', 41', 42') being detected by means of a sensor (7') and the closed-loop intervention taking place by means of direction change control rollers (2', 3') over which the web (4', 41', 42') is guided, whereby the web edge control (17, 27) comprises a slot guide (20') in which the web (41', 42') is guided, the slot guide (20') is provided with a straight edge (23') which supplies the sensor (7') with a reference edge for web edge detection, the slot guide (20') is arranged in the region of the sensor (7'), and the slot guide (20') has easy-running guidance and floats with the laterally controlled web (41', 42').

21. Appliance according to Claim 20, **characterized in that** one side edge of the web (41', 42') is in contact with a first lateral stop (29') of the slot guide (20') and its opposite side edge is in contact with a second lateral stop (31') at a distance corresponding to the web width, little clearance being provided between the web (41', 42') and the lateral stops (29', 31').

22. Appliance according to claim 21, **characterized in that** the two lateral stops (29', 31') can be adjusted relative to one another to suit the web width.

23. Appliance according to Claim 20, 22 or 23, **characterized in that** the slot guide (20') has a base part (26') and a cover part (28') covering it or the web (41', 42') resting on it.

24. Appliance according to one of claims 20 to 23, **characterized in that** the slot guide (20') is supported on rollers (21', 22') and that the rollers (21', 22') slide on a guide (8') which is arranged transverse to the transport direction (5') of the web (41', 42') and, viewed in the transport direction (5'), is arranged before the sensor (7').

25. Appliance according to one of claims 20 to 24, **characterized in that** the slot guide (20') has a web guide length in the transport direction (5') of the web (41', 42') which at least corresponds to the length between two protruding regions (411', 421') with larger web width.

26. Appliance according to one of claims 20 to 25, **characterized in that** at least one further slot guide (202') is provided near the first slot guide (20') and is firmly connected to it so that at least one further web (42') is transported near the first (41') and can be laterally controlled at a constant distance from the first and from the common reference edge (23').

27. Appliance according to one of claims 20 to 26, **characterized in that** the slot guide (20', 202') consists of light-weight material, in particular aluminum.

28. Appliance according to one of claims 20 to 27, **characterized in that** it is used for web edge control of webs (41', 42') which have diffuse or undulating edges (410', 420') or edges (410', 420') provided with protrusions (411', 421') and recesses (412', 422').

29. Appliance according to one of claims 20 to 27, **characterized in that** it is used for the web edge control of one or a plurality of particularly narrow strips, in particular metal strips such as security strips for bank notes.

## Revendications

1. Dispositif destiné à fabriquer une bande d'étiquettes autocollantes ou d'autres matériaux présentant des éléments dessous, en particulier une bande où sont placées sur une bande support des étiquettes autocollantes amovibles où sont prévus, sous l'étiquette proprement dite, d'autres éléments comme, en particulier, des éléments de sécurité qui, lorsque l'on détache l'étiquette autocollante de la bande support, sont transférables avec cette dernière sur une chose devant être munie d'une étiquette, où est prévu un premier rouleau de réserve (10) avec dispositif de transport correspondant, duquel une première bande support (1) comportant des étiquettes (12) est déroulée, où est prévu un premier poste de prélèvement (13) sur lequel les étiquettes (12) sont détachées de cette première bande support (11) et, après avance par transport sur une zone qui est exempte de bande support, sont mises en place sur une deuxième bande support (14), où est prévu un premier rouleau d'enroulement (15) avec dispositif de transport correspondant, sur lequel la première bande support (11) est enroulée, où est prévu un deuxième rouleau de réserve (20) avec dispositif de transport correspondant, duquel une troisième bande support (21) comportant dessus d'autres éléments (22) qui doivent être disposés sous l'étiquette (12) est déroulée, où es prévu un deuxième poste de prélèvement (23) sur lequel les autres éléments (22) sont détachés de cette troisième bande support (21) et, après avance par transport sur une zone qui est exempte de bande support, placés sur une quatrième bande support (24), où est prévu un deuxième rouleau d'enroulement (25) avec dispositif de transport correspondant, sur lequel la troisième bande support (21) est enroulée, où est prévu, pour la troisième bande support (21) comportant dessus les autres éléments (22), un entraînement intermittent commandé à l'aide duquel cette bande est localement guidée, avance sous contrôle et est entraînée par intermittence, de telle sorte que les autres éléments (22) puissent être mis en place sur la quatrième bande support (24) à l'endroit voulu, où sont prévus des rouleaux d'arrêt et d'entraînement (29), appelés rouleaux Stop et Go, pour l'avance intermittente de la troisième bande support (21) comportant dessus les autres éléments (22), où est prévu un accouplement à commutation rapide particulier à l'aide duquel les rouleaux d'arrêt et d'entraînement (29), appelés rouleaux Stop et Go, sont connectés au moteur d'entraînement ou déconnectés de celui-ci, où est prévu un troisième rouleau d'enroulement (15) avec dispositif de transport correspondant, sur lequel la deuxième bande support (14) est enroulable, la vitesse d'enroulement correspondant à peu près à la vitesse de déroulement à laquelle la première bande support (11) est déroulée du premier rouleau de réserve (10), où la quatrième bande support (24) munie des autres éléments mis en place (22) peut faire office de deuxième bande support (14) sur laquelle les étiquettes (12) détachées au premier poste de prélèvement sont placées exactement à l'endroit souhaité, à une cadence précise, et recouvrent ainsi entièrement ou partiellement les autres éléments (22).

2. Dispositif selon revendication 1, **caractérisé en ce que** l'on utilise à titre de deuxième bande support (14) ou quatrième bande support (24), sur laquelle sont placés les autres éléments (22), puis les étiquettes (12), la première bande support (11) dont sont prélevées les étiquettes autocollantes (12) au premier poste de prélèvement (13), un guidage approprié correspondant (16) et un aménage de la première bande support (11) étant prévus.

3. Dispositif selon revendication 1 ou 2, **caractérisé en ce que** le deuxième poste de prélèvement (23) est disposé de façon essentiellement perpendiculaire au premier poste de prélèvement (13).

4. Dispositif selon revendication 1, 2 ou 3, **caractérisé en ce qu'**il est prévu, pour les bandes supports (11, 14, 21, 24), des commandes des bords des lés (17, 27) pour la commande latérale et la régulation du guidage de la bande.

5. Dispositif selon l'une des précédentes revendications, **caractérisé en ce qu'**il est prévu, pour chaque bande support (11, 14, 21, 24), un moteur électrique à régulation continue, en particulier par l'intermédiaire de potentiomètres, pour tirer et freiner la bande support (11, 14, 21, 24) correspondante.

6. Dispositif selon l'une des revendications précédentes, **caractérisé en ce qu'**un servomoteur central avec changeur de fréquence programmable est prévu pour le processus d'entraînement et de freinage coordonné de tous les dispositifs de transport.

7. Dispositif selon l'une des revendications précédentes, **caractérisé en ce qu'**un circuit de détection des étiquettes défectueuses est prévu, de préférence pour chaque bande support (11, 14, 21, 24) munie d'étiquettes (12) ou d'autres éléments (22).

8. Dispositif selon l'une des revendications précédentes, **caractérisé en ce qu'**un dispositif de contrôle destiné à mettre en évidence les fissures de la bande support (11, 14, 21, 24) est prévu, de préférence pour chaque bande support individuelle munie d'étiquettes (12) ou d'autres éléments (22).

9. Dispositif selon l'une des revendications précédentes, **caractérisé en ce qu'**il est prévu des arbres expansibles automatiquement ventilables et purgeables (18, 28), sur lesquels sont serrés les rouleaux de réserve (10, 20) et d'enroulement (15, 25).

10. Dispositif selon l'une des revendications précédentes, **caractérisé en ce qu'**il est prévu un circuit de détection réglable de la fin du rouleau de la bande support (21) destinée aux autres éléments (22), qui signale la détection de la fin du rouleau en particulier par une lumière clignotante.

11. Dispositif selon revendication 1 ou selon l'une des revendications 2 - 10, **caractérisé en ce que** les rouleaux d'arrêt et d'entraînement (29), appelés rouleaux Stop et Go, sont réalisés dans un caoutchouc spécial.

12. Dispositif selon revendication 11, **caractérisé en ce que** les rouleaux d'arrêt et d'entraînement (29), appelés rouleaux Stop et Go, peuvent être remplacés et/ou avancer automatiquement et/ou pneumatiquement.

13. Dispositif selon l'une des précédentes revendications, **caractérisé en ce que** l'on place sous les étiquettes (12), à titre d'autres éléments (22), des éléments de sécurité, les éléments de sécurité étant excitables électromagnétiquement ou acoustiquement ou par des radiofréquences.

14. Dispositif selon l'une des précédentes revendications 1 à 12, **caractérisé en ce que** l'on peut placer comme autres éléments (22) des drapeaux de vente ou des drapeaux indicateurs ou des boucles formant poignée (522) ou encore des éléments similaires (612) sous les étiquettes (12), de façon à faire ressortir des éléments intéressants (522) sous l'étiquette (12).

15. Dispositif selon l'une des revendications précédentes, **caractérisé en ce que** la commande est munie d'un microcontrôleur et que, avec l'aide de celui-ci, différentes mises en place sont réalisables et que, en particulier, on place un autre élément (22) sous chaque étiquette (12) ou autocollant, ou seulement sous une étiquette (12) ou un autocollant sur 2, sur 3, sur 7, ou sur 2, sur 5, sur 9, ou une autre succession avantageuse d'étiquettes (12).

16. Dispositif selon revendication 15 ou selon l'une des revendications 1 à 14, **caractérisé en ce qu'**il est prévu des capteurs en différents points des voies de transport des différentes bandes supports (11, 14, 21, 24), à l'aide desquels la commande génère des signaux de position correspondants pour la mise en place précise et cadencée des autres éléments (22) sur la quatrième bande support (24), pour la commande en temps opportun des rouleaux d'arrêt et d'entraînement (29), appelés rouleaux Stop et Go, afin de faire avancer par intermittence la troisième bande support (21) avec les autres éléments (22), de même que pour la détection, le réglage et la régulation des différentes vitesses des différentes bandes supports (11, 14, 21, 24).

17. Dispositif selon l'une des revendications 1 à 16, **caractérisé en ce que** les autres éléments (22) à placer sont mis en place sur la quatrième bande support (24) de façon à ce que, par leur face collante (722), ils viennent coïncider ou s'assembler avec la face collante (122) de l'étiquette (12) qui les recouvre, ce qui a pour effet de former une étiquette détachable (127) avec une zone sans colle (128).

18. Dispositif selon revendication 17, **caractérisé en ce que** le deuxième poste de prélèvement (73) est disposé à proximité immédiate du premier poste de prélèvement (13) et qu'il est incliné dans le sens de transport (100) des étiquettes (12) détachées de la première bande support (11), de telle sorte que les autres éléments (22) détachés de la troisième bande support (21) par le deuxième poste de prélèvement (73) viennent plaquer par leur face collante (722) directement sur la face collante (127) de l'étiquette transportée au-dessus et détachée de la première bande support (11) immédiatement avant, par le premier poste de prélèvement (13), les deux surfaces collantes (722, 127) formant entre elles un angle aigu et étant ensuite plaquées et comprimées ensemble sur la deuxième bande support (14), la face (128) de l'autre élément (22) non munie de colle venant plaquer directement sur la deuxième bande support (14) ou la quatrième bande support (24).

19. Dispositif selon l'une des revendications précédentes, **caractérisé en ce que**, au lieu d'étiquettes (12) sous lesquelles on place d'autres éléments (22), il est prévu des bandes de carton ou des bandes faites de matière plastique ou d'autres matériaux ou des éléments déjà découpés à la forme voulue et disposés sur une bande support, sous lesquels on place d'autres éléments (22) à l'aide du dispositif.

20. Dispositif selon revendication 4, **caractérisé en ce que** la commande des bords des lés (17, 27), qui est prévue pour la commande latérale et la régulation du guidage des lés d'étiquettes et de leurs bandes supports, détecte le bord du lé (4', 41', 42') à l'aide d'un capteur (7'), et que l'intervention de régulation s'effectue par modification du sens des rouleaux régulateurs (2', 3') sur lesquels est guidé le lé (4', 41', 42'), la commande des bords des lés comportant un guidage à coulisses (20') dans lequel le lé (41', 42') est guidé, le guidage à coulisses (20') étant muni d'un bord droit (23') qui fournit au capteur (7') un bord de référence pour l'identification des bords du lé, le guidage à coulisses (20') étant disposé dans la zone du capteur (7'), le guidage à coulisses (20') étant guidé de façon mobile et 'flottant' avec le lé (41', 42') régulé latéralement.

21. Dispositif selon revendication 20, **caractérisé en ce que** le lé (41', 42') plaque, avec l'un de ses bords latéraux, contre une première butée latérale (29') du guidage à coulisses (20') et, par son côté latéral opposé, contre une deuxième butée latérale (31') se trouvant à une distance qui est fonction de la largeur du lé, un jeu réduit entre le lé (41', 42') et les butées latérales (29', 31') étant prévu.

22. Dispositif selon revendication 21, **caractérisé en ce que** les deux butées latérales (29', 31') sont réglables l'une par rapport à l'autre en fonction de la largeur du lé.

23. Dispositif selon revendication 20, 21 ou 22, **caractérisé en ce que** le guidage à coulisses (20') présente un élément de base (26') et un élément de recouvrement (28') le recouvrant ou recouvrant le lé (41', 42') se trouvant dessus.

24. Dispositif selon l'une des revendications 20 - 23, **caractérisé en ce que** le guidage à coulisses (20') est monté sur des rouleaux (21', 22') et que les rouleaux (21', 22') coulissent sur un guidage (8') qui est disposé transversalement par rapport au sens de transport (5') du lé (41', 42') et, vu dans le sens de transport (5'), en amont du capteur (7').

25. Dispositif selon l'une des revendications 20 - 24, **caractérisé en ce que** le guidage à coulisses (20') présente une longueur de guidage du lé, dans le sens de transport (5') du lé (41', 42'), qui correspond au moins à la longueur entre deux zones en saillie (411', 421') présentant la plus grande largeur de lé.

26. Dispositif selon l'une des revendications 20 - 25, **caractérisé** en ce au moins un autre guidage à coulisses (202') est prévu à côté du premier guidage à coulisses (20') et qu'il est relié à ce dernier de façon solidaire, ce qui fait qu'un autre lé (42') au moins est transporté à côté du premier (41') et qu'il est régulable latéralement par le bord de référence commun (23'), à une distance égale du premier.

27. Dispositif selon l'une des revendications 20 - 26, **caractérisé en ce que** le guidage à coulisses (20', 202') est réalisé dans un matériau de poids léger, l'aluminium en particulier.

28. Dispositif selon l'une des revendications 20 - 27, **caractérisé en ce qu'**il est utilisé, pour la commande des bords des lés, des lés (41', 42') qui présentent des bords (410', 420') diffus, ondulés ou munis de saillies (411', 421') et de retraits (412', 422').

29. Dispositif selon l'une des revendications 20 - 27, **caractérisé en ce qu'**il est utilisé pour la commande des bords des lés d'une ou d'une multitude de bandes particulièrement étroites, en particulier des bandes métalliques telles que les bandes de sécurité pour billets de banque.
